# EUROPÄISCHE PATENTANMELDUNG

(11) **EP 4 704 069 A1**
(43) Veröffentlichungstag der Anmeldung: **04.03.2026**
(21) Anmeldenummer: 24197470.8
(22) Anmeldetag: 30.08.2024
(51) Int. Cl.: G09F 3/00, G09F 11/04, G09F 11/23, G09F 3/02

(54) **DREHSCHEIBENANORDNUNG**

(71) Anmelder: Meißner, Jan, 32049 Herford (DE)
(72) Erfinder: Meißner, Jan, 32049 Herford (DE)
(74) Vertreter: Beckord & Niedlich Patentanwälte PartG mbB

(57) **Zusammenfassung**

Es wird eine Drehscheibenanordnung (2a, 2b, 2c, 2d) mit einer Trägerscheibe (4a, 4b, 4c, 4d) mit einer Rückseite (4R) und einer Vorderseite (4V) und mindestens einem Sichtfenster (10, 11, 12, 13) und mit mehreren jeweils an der Rückseite (4R) der Trägerscheibe (4a, 4b, 4c, 4d) angeordneten Drehscheiben (9a, 9b, 9c), welche jeweils eine Anzahl von Zahlen (Z) tragen, beschrieben. Die Drehscheiben (9a, 9b, 9c) sind jeweils um eine senkrecht zur Trägerscheibe (4a, 4b, 4c, 4d) stehende Drehachse (A) derart relativ zur Trägerscheibe (4) drehbar an der Trägerscheibe (4a, 4b, 4c, 4d) befestigt und die Trägerscheibe (4) und die Drehscheiben (9a, 9b, 9c) derart ausgebildet, dass von den Drehscheiben (9a, 9b, 9c) jeweils je nach Drehstellung der Drehscheiben (9a, 9b, 9c) zumindest eine der darauf angeordneten Zahlen (Z) von der Vorderseite (4V) der Trägerscheibe (4) durch ein Sichtfenster (10, 11, 12, 13) der Trägerscheibe (4a, 4b, 4c, 4d) hindurch sichtbar ist, wobei Zahlen (Z) von verschiedenen der Drehscheiben (9a, 9b, 9c) nebeneinander in einem gemeinsamen Sichtfenster (10, 12) sichtbar sind, so dass sie gemeinsam eine Gesamtzahl ergeben. Die Drehscheibenanordnung (2a, 2b, 2c, 2d) umfasst einen Code (3), der mit einer Internetseite oder App verknüpft ist, welche einen Zeitdifferenzrechner (ZDR) und/oder ein Programm (DVP) zur Auswahl und/oder Gestaltung und zum Herunterladen einer Druckvorlage für einen Informationsträger für die Trägerscheibe (4a, 4b, 4c, 4d) umfasst. Die Erfindung betrifft ferner ein Set umfassend eine Drehscheibenanordnung, ein Verfahren zur Einstellung, ein Verfahren zur Herstellung und eine Verwendung einer Drehscheibenanordnung.

## Beschreibung

Die Erfindung betrifft eine Drehscheibenanordnung mit einer Trägerscheibe mit einer Rückseite und einer Vorderseite und mindestens einem Sichtfenster und mit mehreren jeweils an der Rückseite der Trägerscheibe angeordneten Drehscheiben, welche jeweils entlang zumindest eines Teils ihres Umfangs eine Anzahl von Zahlen tragen und jeweils um eine senkrecht zur Trägerscheibe stehende Drehachse drehbar an der Trägerscheibe befestigt sind, so dass von den Drehscheiben jeweils je nach Drehstellung der Drehscheiben zumindest eine der darauf angeordneten Zahlen durch ein Sichtfenster der Trägerscheibe hindurch sichtbar ist. Die Erfindung betrifft ferner ein Set umfassend eine Drehscheibenanordnung, ein Verfahren zur Einstellung einer Drehscheibenanordnung, ein Verfahren zur Herstellung einer Drehscheibenanordnung sowie eine Verwendung einer Drehscheibenanordnung.

Drehscheibenanordnungen sind zum Anzeigen von Zahlen und Wörtern bekannt. Das wohl bekannteste Produkt stellt die Parkscheibe dar, mit dessen Hilfe die Fahrerin/der Fahrer eines Fahrzeuges die Ankunftszeit festlegen und anzeigen kann. Andere Anwendungsbereiche beziehen sich beispielsweise auf Pollenflüge, Währungsrechner, Medikationsdosierungen, Kalorienzähler oder den Verlauf einer Schwangerschaft.

Es gibt eine Vielzahl von Zeitpunkten im Leben eines Menschen und dessen Umfeld, denen wir bereits im Vorfeld entgegenfiebern. Viele Menschen fiebern dem Tag entgegen an dem sie beispielsweise volljährig werden, heiraten oder ihre Kinder geboren werden. Ebenso ist ein nicht unwesentlicher Teil der Bevölkerung nicht gut darin, sich an wichtige Daten, wie den Geburtstag der Schwiegermutter oder den eigenen Hochzeitstag zu erinnern. Ein noch größeres Defizit besteht darin, den exakt verbleibenden Zeitraum bis zu einem bestimmten Ereignis permanent in Erinnerung zu haben.

Es ist eine Aufgabe der vorliegenden Erfindung, hierfür eine einfache und kostengünstige Erinnerungsmöglichkeit zu schaffen.

Diese Aufgabe wird durch eine Drehscheibenanordnung nach Anspruch 1, ein Set umfassend eine Drehscheibenanordnung nach Anspruch 10, ein Verfahren zur Einstellung einer Drehscheibenanordnung nach Anspruch 11, ein Verfahren zur Herstellung einer Drehscheibenanordnung nach Anspruch 12 sowie eine Verwendung einer Drehscheibenanordnung gemäß Patentanspruch 14, gelöst.

Eine erfindungsgemäße Drehscheibenanordnung weist wie eingangs erwähnt zumindest einer Trägerscheibe mit einer Rückseite und einer Vorderseite und mindestens einem Sichtfenster auf. Die Trägerscheibe ist bevorzugt im Wesentlichen flach (und z. B. aus Karton, Pappe, Papier), d. h. sie weist zwei Flachseiten, nämlich die Rückseite und eine Vorderseite, auf.

An der Rückseite der Trägerscheibe sind mehrere, vorzugsweise auch im Wesentlichen flache, Drehscheiben angeordnet, welche jeweils entlang zumindest eines Teils ihres Umfangs (d. h. direkt entlang des jeweiligen Drehscheibenrandes oder ein Stück weiter nach innen versetzt) eine Anzahl von Zahlen tragen, beispielsweise einen Zahlenkranz. Die Zahlen, können jeweils mehrstellig sein, vorzugsweise sind sie aber einstellig, d. h. bevorzugt kann jede Drehscheibe einen Zahlenkranz mit den Zahlen von 0 bis 9 aufweisen. Die Drehscheiben (bzw. drehbaren Zahlenscheiben) sind jeweils im Wesentlichen kreisförmig, abgesehen von einem gezackten oder gewellten Rand, wie später noch erläutert wird.

Dabei sind die Drehscheiben jeweils um eine senkrecht zur Trägerscheibe stehende Drehachse derart relativ zur Trägerscheibe (um 360°) drehbar an der Trägerscheibe befestigt, wobei die Trägerscheibe und die Drehscheiben derart ausgebildet sind (z. B. so dimensioniert und die Zeichen derart an den Drehscheiben angeordnet, insbesondere orientiert), dass von den Drehscheiben jeweils je nach Drehstellung der Drehscheiben eine der darauf angeordneten Zahlen von einer von der Rückseite, an der sich die Drehscheiben befinden, abgewandten Vorderseite der Trägerscheibe durch ein Sichtfenster der Trägerscheibe hindurch sichtbar ist, wobei Zahlen von verschiedenen der Drehscheiben nebeneinander in einem gemeinsamen Sichtfenster oder in benachbart, z. B. nebeneinander, angeordneten einzelnen Sichtfenster sichtbar sind, so dass sie gemeinsam eine Gesamtzahl ergeben. Bei der Gesamtzahl handelt es sich in der Regel um eine mehrstellige Zahl. Es kann sich aber auch um eine einstellige Zahl handeln, z. B. vorne durch eine "0" ergänzt. Anstelle oder zusätzlich zu einer "0" kann zumindest eine der Drehscheiben auch ein Leerfeld aufweisen, an der keine Zahl steht. So können mit z. B. drei Drehscheiben auch ein- oder zweistellige Zahlen oder mit zwei Drehscheiben eine einstellige Zahl etc. indem entsprechend bei den (von links nach rechts gelesen) vorderen Drehscheiben das Leerfeld auf das Fenster gestellt wird

Die Gesamtzahl wird also durch mehrere einzelne, voneinander unabhängigen Drehscheiben erzeugt. Hierzu umfasst die Drehscheibenanordnung ein oder mehrere Sichtfenster zur Anzeige, die jeweils eine Teilanzahl von mehreren Stellen der Gesamtzahl enthält, vorzugsweise nur ein Sichtfenster, so dass in dem oder jeweils den Fenster(n) unter Bildung eines gemeinsamen Anzeigebereichs beliebige Zahlenkombinationen durch mehrere Drehscheiben direkt nebeneinander angezeigt werden. Je nach Ausbildung des Fensters oder der Fenster sowie der Drehscheiben können die einzelnen Zahlen der Gesamtzahl in einer geraden oder diagonalen Reihe oder Spalte, auf einem Halbkreis oder einer beliebigen Kurve angeordnet sein. Je nach Anordnung sollte auch eine geeignete Orientierung der Zeichen auf der Drehscheibe, insbesondere relativ zur jeweiligen Drehachse gewählt werden.

Vorzugsweise weist die Drehscheibenanordnung zudem zumindest einen, vorzugsweise maschinenlesbaren, besonders bevorzugt optischen (also optisch erfassbaren), Code, ganz besonders bevorzugt einen QR-Code, auf, der mit einer Internetseite oder App verknüpft (verlinkt) ist, welche einen Zeitdifferenzrechner und/oder ein Programm zur Auswahl und/oder Gestaltung und zum Herunterladen einer Druckvorlage für einen Informationsträger für die Trägerscheibe umfasst, d. h. der Zeitdifferenzrechner und/oder das Programm zur Auswahl und/oder Gestaltung und zum Herunterladen einer Druckvorlage werden auf dieser Webseite zur Benutzung durch eine/einen (ggf. autorisierten) Nutzerin/Nutzer der Drehscheibe angeboten.

Mit Hilfe des Zeitdifferenzrechners kann eine Nutzerin/ein Nutzer sehr einfach die Anzahl der Zeiteinheiten (z. B. Tage) zwischen einem Startzeitpunkt, z. B. dem aktuellen Zeitpunkt, und dem Zielzeitpunkt, in der Regel dem Zeitpunkt des geplanten Ereignisses, berechnen und die entsprechende Anzahl als Gesamtzahl an der Drehscheibenanordnung einstellen. Vorzugsweise handelt es sich bei dem Zeitdifferenzrechner um einen Datumsrechner, der also berechnet, wieviel Tage noch von einem Startdatum bis zu einem einzugebenden Zieldatum liegen. Grundsätzlich kann es sich aber auch um andere Zeiteinheiten handeln, z. B. Wochen, Monate oder Jahre.

Auf der Vorderseite der Trägerscheibe sollte sich für die Nutzung sinnvollerweise eine Information (auch "Zweck-Information") befinden, welche eine Bedeutung der Gesamtzahl angibt, beispielsweise "Noch ...Tage bis zur Hochzeit", "Tage bis zur Rente", "Tage ohne Zigarette" etc., vorzugsweise mit einer ansprechenden bildlichen Gestaltung.

Diese Information bzw. die gesamte bildliche Gestaltung kann z. B. im einfachsten Fall auf die Trägerscheibe aufgedruckt sein.

Die Information kann aber auch auf der Vorderseite der Trägerscheibe durch Anbringen, vorzugsweise Aufkleben, eines Informationsträgers auf der Vorderseite der Trägerscheibe angeordnet werden. Dies hat den Vorteil, dass der Einsatzzweck einer Drehscheibenanordnung (welche ja durch die Information bzw. Zweckbestimmung auf der Trägerscheibe definiert wird) durch Anbringen eines anderen Informationsträgers jederzeit geändert werden kann. Es ist also eine mehrfache Nutzung der Drehscheibenanordnung möglich, wenn das erste Ereignis vorbei ist.

Z. B. können (Blanko-)Drehscheiben ohne diese Zweck-Information im Handel angeboten werden und die Nutzerin/der Nutzer erwirbt außerdem einen mit einer Zweck-Information versehenen Informationsträger und bringt diesen auf der Trägerscheibe der Drehscheibenanordnung an. Diese Vorgehensweise verringert die Lagerhaltung und möglichen Ausschuss.

Besonders bevorzugt ist wie erwähnt der Code der Drehscheibenanordnung mit einer Internetseite oder App verlinkt, die bereits ein Programm zur Auswahl und/oder Gestaltung und zum Herunterladen einer Druckvorlage umfasst bzw. anbietet. Damit kann eine Nutzerin/ein Nutzer das Design der Vorderseite der Trägerscheibe auswählen und/oder selbst gestalten, wobei ihr/ihm vorzugsweise auch bereits Basis-Druckvorlagen angeboten werden, die zu dem von ihr/ihm erworbenen Typ der Drehscheibenanordnung (also mit den passenden Abmessungen, Löchern für die Fenster, Ösen etc.) passen, und die sie/er dann verändern und an seine Wünsche anpassen kann, z. B. durch Textauswahl bzw. -eingabe, Schriftartwahl, Auswahl von Graphikelemente, Auswahl von eigenen Fotos Farben usw.

Die so ausgewählte und/ oder erstellte Vorlage kann dann z. B. von der Nutzerin/dem Nutzer im Onlineshop oder der App bestellt werden, aber auch selbst mit einem handelsüblichen Drucker auf ein geeignetes Informationsträgerblatt ausgedruckt werden, welches vorzugsweise auf einer Seite mit einer Klebeschicht versehen und auf der anderen Seite entsprechend bedruckbar ist.

Bevorzugt, kann die klebende Seite des Informationsträgerblatts mit einer abziehbaren Schutzschicht versehen sein, die die Nutzerin/der Nutzer nach dem Bedrucken abzieht, um das Informationsträgerblatt auf die Trägerscheibe der Drehscheibenanordnung aufzukleben. Ganz besonders bevorzugt kann das Informationsträgerblatt bereits passend zum Typ der Drehscheibenanordnung (Abmessungen, Anzahl und Lage der Fenster, Lage der Ösen etc.) ausgeschnitten sein, wogegen die Schutzschicht als Trägerblatt mit üblichen Normen bzw. Standardmaßen für einen Drucker (bevorzugt z. B. im DIN A4-Format) ausgebildet ist. Auf der Druckvorlage ist dann das für die Drehscheibenanordnung nutzbare Informationsträgerblatt auch passend in einem entsprechend genormten Rahmen (z. B. DIN A4) positioniert, so dass beim Ausdrucken automatisch der Druck korrekt erfolgt.

Ein erfindungsgemäßes Set umfasst daher zumindest eine Drehscheibenanordnung und eine Anzahl von (d. h. mindestens eine, vorzugsweise aber mehrere) auf einer Rückseite mit einer Klebeschicht versehene und auf einer (der Rückseite abgewandten) Vorderseite bedruckbare Informationsträgerblätter.

Der Code kann im Prinzip beliebig ausgestaltetet sein, z.B. in Form einer üblichen URL, die die Nutzerin/der Nutzer an einem mit dem Internet verbundenen Endgerät eingeben kann. Bevorzugt handelt es sich um einen maschinenlesbaren Code wie z.B. einen Balkencode oder ganz besonders bevorzugt einen QR-Code, den die Nutzerin/der Nutzer mit einer Kamera eines Endgeräts, beispielsweise einem Smartphone oder ein Tablet, in üblicher Weise einlesen (d.h. einscannen) kann und daraufhin am Endgerät die entsprechende Internetseite oder App aufgerufen wird oder dies der Nutzerin/dem Nutzer zumindest angeboten wird.

Der Code kann im Übrigen vorzugsweise auch bereits Informationen darüber enthalten, um welchen Typ von Drehscheibenanordnung es sich handelt, damit automatisch die passenden (Basis-)Druckvorlagen angeboten werden. Ebenso ergeben sich hieraus Vorteile für die Nutzerin/den Nutzer, da die maschinell lesbaren Codes Informationen über das Enddatum der jeweiligen Drehscheibenvorrichtung in sich tragen können. Beispielsweise kann die Nutzerin/der Nutzer beim Auslesen des Codes durch ein Endgerät bei einer Drehscheibenvorrichtung, die die Tage bis Weihnachten visualisieren soll automatisch, das tagesaktuelle Startdatum sowie das Enddatum, in dem hier vorliegenden Fall den 25.12.2023, in den Zeitdifferenzrechner in der App oder der Website eingesetzt werden. Somit ergibt sich für die Nutzerin/den Nutzer der Drehscheibenvorrichtung der Vorteil, dass dieser/diesem ohne das Erfordernis der manuellen Eingabe des Start- sowie Enddatum der tagesaktuelle Zeitraum errechnet und angezeigt wird, auf den die Drehscheibenvorrichtung tagesaktuell einzustellen ist. Ebenso kann die Website oder die App beispielsweise GPS oder Ortungsdienste nutzen, um zu bestimmen, wo auf der Welt sich die Nutzerin/der Nutzer aktuell befindet und somit die richtige Zeitzone und somit das richtige Datum ermittelt werden kann, in der sich die Nutzerin/der Nutzer aktuell befindet. Diese durch GPS oder Ortungsdienste gewonnen Information fließt sodann in den Zeitdifferenzrechner der Website oder der App ein, um weltweit und ortsunabhängig den richtigen Zeitwert, der auf der Drehscheibe tagesaktuell einzustellen ist, errechnet bekommt. Derselbe Code kann hierbei einheitliche auf einer Serie von Drehscheiben, mit demselben sich wiederholenden Design aufgebracht sein. Ebenso kann je Drehscheibe ein individueller sich nicht wiederholender QR-Code vergeben werden, welcher die Nutzerin/den Nutzer beispielsweise Premium Funktionen auf der Website oder in der App ermöglicht.

Auch kann der Code bevorzugt einen Nachweis über eine Nutzungsberechtigung umfassen, dass z. B. Nutzerinnen/Nutzer eine Lizenz zur Nutzung der Programme mit dem Kauf der Drehscheibenanordnung erworben hat. D. h. die Nutzerin/der Nutzer kann somit gleich auf der Webseite mittels des Codes autorisiert werden.

Ein erfindungsgemäßes Verfahren zur Einstellung einer Drehscheibenanordnung umfasst entsprechend zumindest folgende Schritte:
- Aufrufen einer Internetseite oder App und Nutzung eines dort angebotenen Zeitdifferenzrechners, vorzugsweise Datumsrechners, und Ermittlung einer für einen gewünschten Zeitabschnitt (zwischen einem Startzeitpunkt und einem Zielzeitpunkt) charakteristischen Anzahl von Zeiteinheiten z. B. Anzahl der Tage bis zu einem gewünschten Datum ab heute oder Anzahl der Tage seit einem gewünschten Datum bis heute, wie beispielsweise "Tage ohne Zigarette".
- Drehung der Drehscheiben jeweils in eine Drehstellung, so dass die durch das Sichtfenster oder die benachbarten Sichtfenster sichtbaren, benachbarten Zahlen der verschiedenen Drehscheiben eine Gesamtzahl ergeben, die die ermittelte Anzahl von Zeiteinheiten repräsentiert.
wobei das Aufrufen der Internetseite oder App bevorzugt unter Nutzung eines mit diesen verknüpften Codes der Drehscheibenanordnung, besonders bevorzugt durch Einlesen eines auf Drehscheibenanordnung angeordneten maschinenlesbaren Codes, vorzugsweise QR-Codes, erfolgt.

Ein erfindungsgemäßes Verfahren zur Herstellung einer Drehscheibenanordnung umfasst entsprechend zumindest folgende Verfahrensschritten:
- Bereitstellung einer Trägerscheibe mit einer Rückseite und einer Vorderseite und mit mindestens einem Sichtfenster; dies kann durch Anlieferung der bereits gefertigten Trägerscheibe oder Anfertigung vor Ort (z. B. durch Ausstanzen, Ausschneiden oder Lasern aus einem geeigneten Flachmaterial, vorzugsweise Karton, Pappe, Papier, und optional vorherigem oder nachfolgenden Bedrucken und/oder Prägen der Trägerscheibe) erfolgen;
- Bereitstellung mehrerer Drehscheiben, welche jeweils entlang zumindest eines Teils ihres Umfangs eine Anzahl von Zahlen tragen; auch dies kann durch Anlieferung der bereits gefertigten Drehscheiben oder Anfertigung vor Ort (z. B. durch Ausstanzen oder Ausschneiden aus einem geeigneten Flachmaterial, vorzugsweise Karton, Pappe, Papier, und optional vorherigem oder nachfolgenden Bedrucken und/oder Prägen der Drehscheiben) erfolgen
- Montage der Drehscheiben an der Rückseite der Trägerscheibe, vorzugsweise mittels Ösen, so dass die Drehscheiben jeweils um eine senkrecht zur Trägerscheibe stehende Drehachse relativ zur Trägerscheibe drehbar der Trägerscheibe befestigt sind, und dabei die Drehachsen der verschiedenen Drehscheiben derart angeordnet sind und die Zahlen jeweils derart an den Drehscheiben angeordnet sind, dass von den Drehscheiben jeweils zumindest eines der darauf angeordneten Zahlen von einer von der Rückseite mit den Drehscheiben abgewandten Vorderseite der Trägerscheibe durch ein Sichtfenster der Trägerscheibe hindurch sichtbar ist, wobei je nach Drehstellung der Drehscheiben Zahlen verschiedener der Drehscheiben nebeneinander in einem gemeinsamen Sichtfenster sichtbar sind, so dass sie gemeinsam eine Gesamtzahl ergeben.

Dabei sollten die Zahlen auf den Drehscheiben schon so passend ausgewählt werden, dass sie sinnvolle Kombinationen bilden können.

Die Reihenfolge der obigen Schritte ist nicht bindend, abgesehen davon, dass die Montage natürlich erst nach Bereitstellung der Komponenten erfolgen kann.

Optional kann auch vor oder nach der Montage der Drehscheiben an der Trägerscheibe ein Informationsträger auf der Vorderseite der Trägerscheibe angebracht, vorzugsweise aufgeklebt werden. Hierzu kann z. B. wie oben beschrieben bevorzugt von der Nutzerin/von dem Nutzer eine Internetseite oder App aufgerufen werden und ein dort angebotenes Druckvorlagenprogramm zur Auswahl und/oder zum Erstellen einer Gestaltung einer Vorderseite der Trägerscheibe der Drehscheibenanordnung genutzt werden. Dann kann ein Informationsträger entsprechend der Gestaltung der Vorderseite der Trägerscheibe bedruckt werden.

Dies erfolgt vorzugsweise durch Nutzung, insbesondere Herunterladen, einer Druckvorlage mit der betreffenden Gestaltung und Bedrucken des Informationsträgers entsprechend der Druckvorlage.

Bei einer erfindungsgemäßen Verwendung einer Drehscheibenanordnung dient diese, wie beschrieben, zur Einstellung einer, vorzugsweise mehrstelligen, Gesamtzahl, welche einer aktuellen Anzahl von Zeiteinheiten, insbesondere Tagen, bis zu einem bestimmten Zeitpunkt oder Anzahl von Zeiteinheiten, insbesondere Tagen, seit einem bestimmten Zeitpunkt entspricht.

Mit Hilfe des erfindungsgemäßen Einstellverfahrens ist eine Starteinstellung der Gesamtzahl einfach möglich. Durch Eingabe des Start- und des Zielzeitpunkts kann die Anzahl der Zeiteinheiten (insbesondere Tage) einfach ermittelt werden, wobei durch die Auswahl eines beliebigen Startzeitpunkts die Drehscheibenanordnung auch schon auf einen bestimmten Startzeitpunkt voreingestellt werden kann, an dem die Drehscheibe z. B. einer/einem eigentlichen Endnutzerin/Endnutzer übergeben werden soll. Da die Nutzerin/der Nutzer dann jeden Tag die Drehscheibe umstellen sollte, damit sie aktuell ist, muss er sich mit der Restlaufzeit, insbesondere Resttageszahl, beschäftigen und kann so ein besseres Zeitgefühl bekommen. Dies ist insbesondere vorteilhaft, um die verbleibende Zeit besser wahrzunehmen und bis zum Zeitpunkt zu erledigende Arbeiten, Vorbereitungen etc. auch rechtzeitig zu beginnen bzw. zu initiieren.

Ebenso ergibt sich ein motivierender Vorteil für Nutzerinnen/Nutzer durch die Visualisierung des Zeitraums, der seit einem zeitlich bestimmbaren Zeitpunkt vergangen ist, wie beispielsweise "Tage ohne Zigarette".

Weitere, besonders vorteilhafte Ausgestaltungen und Weiterbildungen der Erfindung ergeben sich aus den abhängigen Ansprüchen sowie der nachfolgenden Beschreibung, wobei die Ansprüche einer Anspruchskategorie auch analog zu den Ansprüchen und Beschreibungsteilen zu einer anderen Anspruchskategorie weitergebildet sein können und insbesondere auch einzelne Merkmale verschiedener Ausführungsbeispiele bzw. Varianten zu neuen Ausführungsbeispielen bzw. Varianten kombiniert werden können.

Der, vorzugsweise maschinenlesbare, Code kann auf beliebige Weise an der Drehscheibenanordnung angeordnet bzw. dieser zugeordnet sein. Z. B. könnte er auf einer eventuellen Verpackung der Drehscheibenanordnung aufgeklebt oder aufgedruckt sein. Besonders bevorzugt ist er direkt auf der Trägerscheibe, ganz besonders bevorzugt deren Rückseite, angeordnet, insbesondere aufgedruckt oder aufgeklebt.

Die Drehachsen der verschiedenen Drehscheiben sind vorzugsweise jeweils parallel nebeneinander in einer Ebene der Trägerscheibe gegeneinander versetzt zueinander angeordnet, d. h. sie liegen also nicht koaxial zueinander. Damit können z. B. auch mehrere gleichartig aufgebaute Drehscheiben an einer Trägerscheibe zur Erstellung der Drehscheibenanordnung genutzt werden, was den Produktionsprozess vereinfacht.

Besonders bevorzugt umfasst die Drehscheibenanordnung zumindest drei Drehscheiben, so dass deren Zahlen (die die Drehscheiben jeweils entlang zumindest eines Teils ihres Umfangs aufweisen) eine gemeinsame, zumindest dreistellige Gesamtzahl in Abhängigkeit von der Drehstellung der Drehscheiben ergeben kann. Bei einer bevorzugten Variante werden genau drei Drehscheiben genutzt, welche jeweils ein Zahlenkranz mit den Zahlen 0 bis 9 (d.h. die Zahlen 0, 1, 2, 3, 4, 5, 6, 7, 8, 9), vorzugsweise in aufsteigender oder absteigender Folge, tragen.

Ganz besonders bevorzugt umfassen die Zahlen und/oder eine an der Trägerscheibe befindliche Information, welche eine Bedeutung der Gesamtzahl angibt, und/oder ein mit einer Internetseite oder App verknüpfter Code eine Blindenschriftdarstellung.

Hierbei kann es sich um eine beliebige Blindenschrift handeln, z. B. eine tastbare Reliefschrift oder Punktschrift wie Brailleschrift. Sie kann beispielsweise durch entsprechendes Prägen der betreffenden Komponenten, wie der Drehscheiben und/oder der Trägerscheibe bzw. eines Informationsträgers erfolgen. Dieses Prägen kann beliebig anstatt einer Bedruckung, mit einer Bedruckung (z. B. insbesondere bei einer Reliefschrift) oder vor oder nach einer Bedruckung erfolgen. Vorzugsweise ist die Blindenschrift zusätzlich zu einer optisch lesbaren, z. B. aufgedruckten, Schrift an der Drehscheibenanordnung angeordnet.

Mit Hilfe einer Blindenschriftdarstellung wird die Drehscheibenanordnung auch für Blinde und sehbehinderte Menschen leicht nutzbar. Eine derartige Ausbildung der Zahlen und/oder weiterer Information kann daher auch unabhängig von der Nutzung eines Codes zur Verlinkung auf eine Webseite mit den oben beschriebenen Programmangeboten bzw. Funktionen vorteilhaft sein. Sie kann daher als eigenständige Idee gesehen werden, die auch andere Drehscheibenanordnungen vorteilhaft weiterbildet. Der Code zum Errechnen des tagesaktuellen Zeitraums kann hierbei durch entsprechendes Braille gekennzeichnet werden, sodass auch Blinde und sehbehinderte Menschen durch Tastorgane ertasten können an welcher Stelle auf der Drehscheibenanordnung sich der Code befindet. Somit ergibt sich der Vorteil, dass Blinde und sehbehinderte Menschen den Code auf der Drehscheibenanordnung mit einem Endgerät eigenständig auslesen können. Die Eingabefelder, Eingabemöglichkeiten und ausgegebene Informationen der Website oder der App können Blinden und sehbehinderten Menschen sodann beispielsweise durch eine am Endgerät angeschlossene Braillezeile anzeigt und das Tastorgan erfühlt werden oder beispielsweise durch Sprachausgabe auf der Website oder in der App auditiv an Blinde und sehbehinderte Menschen vermittelt werden.

Hierzu müssen nur Drehscheiben bereitgestellt werden, welche jeweils entlang zumindest eines Teils ihres Umfangs eine Anzahl von Zahlen, vorzugsweise wie beschrieben einen Zahlenkranz mit den Zahlen 0 bis 9, in Blindenschriftdarstellung tragen und es muss dafür gesorgt werden, dass die Information an der Trägerscheibe, die eine Bedeutung der Gesamtzahl angibt, zumindest auch eine Blindenschriftdarstellung umfassen.

Diese Idee kann aber natürlich auch vorteilhaft mit der erfindungsgemäßen Idee zur Nutzung eines Zeitdifferenzrechners und/oder eines Programms zur Auswahl und/oder Gestaltung und zum Herunterladen einer Druckvorlage kombiniert werden.

Auch ein Ausdrucken eines Informationsträgerblatts, zum Aufkleben auf die Trägerscheibe, auf Basis der gestalteten, heruntergeladenen Druckvorlage kann mit Hilfe eines Blindenschriftdruckers erfolgen, wie dies oben für die Bedruckung mit rein optisch sichtbaren Design erläutert wurde.

Die Drehachsen der verschiedenen Drehscheiben der Drehscheibenanordnung können bevorzugt jeweils derart angeordnet und die Drehscheiben so dimensioniert sein, dass sich zumindest ein Teil der Drehscheiben zum Teil überlappen. Dies vereinfacht die Darstellung der Gesamtzahl in einem gemeinsamen Fenster.

Zumindest ein Teil der Drehscheiben weist bevorzugt einen gezackten oder gewellten Rand (d.h. ohne spitze Kanten), auf, um die betreffende Drehscheibe besonders leicht mit der Hand mechanisch drehen zu können. Besonders bevorzugt sind die Drehachsen zumindest eines Teils der Drehscheiben derart an der Trägerscheibe angeordnet und die Drehscheiben so dimensioniert, dass sie, vorzugsweise nur wenige Millimeter, über einen äußeren Rand der Trägerscheibe herausragt, d. h. sie schließen nicht bündig mit dieser ab. Anders als z. B. bei Parkscheiben ist dann nicht erforderlich eine Ausnehmung zum Drehen im Rand der Trägerscheibe vorzusehen. Hierdurch wird die Stabilität der Drehscheibenanordnung unterstützt.

Die Anordnung der Drehscheiben an der Trägerscheibe und der Zahlen auf den Drehscheiben ist bevorzugt so, dass nicht benötigte Zahlen der Drehscheiben (also der Zahlen, die bei der aktuellen Drehposition der jeweiligen Drehscheibe nicht im Fenster liegen) nicht über den äußeren Rand der Trägerscheibe herausragen und/oder durch die Trägerscheibe verdeckt werden.

Wie erwähnt ist die Drehscheibe so aufgebaut, dass Zahlen von verschiedenen der Drehscheiben nebeneinander in einem gemeinsamen Sichtfenster sichtbar sind, so dass sie gemeinsam eine Gesamtzahl ergeben. Es können auch mehrere Fenster genutzt werden, in denen jeweils Gesamtzahlen mit Zahlen von verschiedenen Scheiben kombiniert werden, wobei auch die Gesamtzahlen in den verschiedenen Fenstern wieder eine übergeordnete Gesamtzahl ergeben können. Dann sollten diese vorzugsweise nicht zu weit voneinander beabstandet sein, so dass ein Zusammenhang und insbesondere eine Lesereihenfolge für die unbefangene Nutzerin/den unbefangenen Nutzer noch intuitiv erkennbar ist. Vorzugsweise beträgt ein Abstand zwischen zwei benachbarten Sichtfenstern (freier Abstand zwischen den nächstliegenden Punkten der Fensteraussparungen) maximal 5 cm, bevorzugt maximal 3 cm, besonders bevorzugt maximal 1 cm.

Damit die Drehscheibenanordnung nicht zu schwer aber dennoch stabil genug ist, sind die Trägerscheibe und/oder die Drehscheiben vorzugsweise im Wesentlichen (z. B. bis auf Montageteile wie Ösen und Drehachsen aus Metall oder Kunststoff oder gefalteten Karton, Pappe, Papier und/oder einen aufgebrachten Informationsträger, einen Aufdruck etc.) aus einem Material gefertigt, welches ein maximales Flächengewicht von 800 g/m2 und/oder ein minimales Flächengewicht von 200 g/m2 aufweist. Besonders bevorzugt ist ein Wert zwischen diesen Grenzen.

Besonders bevorzugt können die Trägerscheibe und/oder zumindest ein Teil (vorzugsweise alle) der Drehscheiben im Wesentlichen aus, ggf. bedruckten und/oder beschichteten, Papiermaterial, insbesondere Karton, Pappe, Papier oder Mischformen davon, erstellt werden.

Die Trägerscheibe und/oder die Drehscheiben können dabei auch eine ein- oder beidseitig Beschichtung aufweisen. Die Beschichtung kann die gesamte Fläche einer Seite oder einer Teilfläche bedecken. Die Beschichtung kann wasserabweisend, fettabweisend, stabilisierend sein, die Haltbarkeit fördern und/oder reibungsherabsetzend wirken. Solche Veredelungsverfahren gewährleisten einen besseren Schutz gegen Feuchtigkeit, UV-Strahlung und Abnutzung. Hierdurch wird das Produkt hochwertiger und erhält eine höhere Qualität und Lebensdauer.

Zumindest ein Teil (vorzugsweise alle) der Drehscheiben können mittels jeweils einer, z. B. aus Metall und/oder Kunststoff bestehenden, Öse drehbar an der Trägerscheibe befestigt sein. Die Öse bildet dabei jeweils die Drehachse.

Vorzugsweise kann die Trägerscheibe auch eine Aufhängung aufweisen, bevorzugt an einer oberen Kante der Trägerscheibe. Besonders einfach ist auch hier eine Öse. Durch eine solche Aufhängeöse kann ein Faden oder eine ähnliche Aufhängung geführt werden, um die Drehscheibe daran aufzuhängen und zeitgleich die Drehscheibe zu verstärken und gegen Beschädigungen bei der Nutzung der Aufhängeöse zu schützen.

Vorzugsweise ist die Trägerscheibe im Wesentlichen kreisförmig, aber auch andere Formen sind möglich. Ebenso sind die Dimensionen der Drehscheibenanordnung weitgehend beliebig.

Die Trägerscheibe hat vorzugsweise einen minimalen Durchmesser (an der engsten Stelle) von minimal 6 cm, bevorzugt minimal 8 cm, besonders bevorzugt minimal 10 cm.

Die Trägerscheibe hat vorzugsweise einen maximalen Durchmesser (an der breitesten Stelle) von maximal 0,5 m, bevorzugt maximal 1m, besonders bevorzugt maximal 2 m.

Die Trägerscheibe ist vorzugsweise so dimensioniert, dass sie auf einem DIN A4-Blatt Platz findet, damit wie oben beschrieben für eine unkomplizierte Bedruckung ein Informationsträgerblatt auf einem Schutzschicht-Trägerblatt im DIN A4-Format angeordnet werden kann.

Die Erfindung wird im Folgenden unter Hinweis auf die beigefügten Figuren anhand von Ausführungsbeispielen noch einmal näher erläutert. Dabei sind in den verschiedenen Figuren gleiche Komponenten mit identischen Bezugsziffern versehen. Die Figuren sind in der Regel nicht maßstäblich. Es zeigen:
Figur 1 eine Draufsicht auf eine Vorderseite eines ersten Ausführungsbeispiels einer erfindungsgemäßen Drehscheibenanordnung,
Figur 2 eine Draufsicht auf die Rückseite der Drehscheibenanordnung nach Figur 1,
Figur 3 eine Draufsicht auf eine Vorderseite eines zweiten Ausführungsbeispiels einer erfindungsgemäßen Drehscheibenanordnung,
Figur 4 eine Draufsicht auf die Rückseite der Drehscheibenanordnung nach Figur 3,
Figur 5 eine Draufsicht auf eine Vorderseite eines dritten Ausführungsbeispiels einer erfindungsgemäßen Drehscheibenanordnung,
Figur 6 eine Draufsicht auf die Rückseite der Drehscheibenanordnung nach Figur 5,
Figur 7 eine Draufsicht auf eine Vorderseite eines vierten Ausführungsbeispiels einer erfindungsgemäßen Drehscheibenanordnung,
Figur 8 eine Draufsicht auf die Rückseite der Drehscheibenanordnung nach Figur 7,
Figur 9 ein Beispiel für ein Ablaufschema für ein Verfahren zur Herstellung einer Drehscheibenanordnung und späteren Nutzung der Drehscheibenanordnung,
Figur 10 eine Draufsicht auf eine Vorderseite eines Ausführungsbeispiels eines Informationsträgers,
Figur 11 eine Seitenansicht des Informationsträgers nach Figur 9,
Figur 12 ein Beispiel für ein Set umfassend eine Drehscheibenanordnung nach Figur 7 und 8 und mehreren Informationsträgern nach den Figuren 10 und 11.
Figur 13 eine Draufsicht auf die Vorderseite der Drehscheibenanordnung nach Figur 5, mit eingeklappter Standvorrichtung
Figur 14 eine Draufsicht auf die Rückseite der Drehscheibenanordnung nach Figur 6, mit eingeklappter Standvorrichtung
Figur 15 eine Draufsicht auf die Rückseite der Drehscheibenanordnung nach Figur 6, mit 180 Grad gedrehter Standvorrichtung, mit ausgeklappten Flügeln und festgestellter Standvorrichtung
Figur 16 eine Seitenansicht der Drehscheibenanordnung nach Figur 15, mit 180 Grad gedrehter Standvorrichtung, mit ausgeklappten Flügeln und festgestellter Standvorrichtung

In den Figuren 1 und 2 ist ein erstes Ausführungsbeispiel für eine erfindungsgemäße Drehscheibenanordnung 2a gezeigt. Diese ist hier im Wesentlichen aus einer im Wesentlichen kreisförmigen Trägerscheibe 4a aufgebaut, an der zwei Drehscheiben 9a, 9b jeweils um eine Drehachse A drehbar befestigt sind, welche senkrecht zur Oberfläche der Drehscheibe 4a verläuft. Figur 1 zeigt dabei die Drehscheibenanordnung 2a von der Vorderseite 4V und Figur 2 von der Rückseite 4R der Trägerscheibe 4a aus.

Die Drehscheiben 9a, 9b tragen jeweils entlang eines Umfangs, genauer gesagt in einem geringen Abstand vom äußeren Umfang bzw. Rand 8 der Drehscheiben 9a, 9b, eine Anzahl von Zahlen Z, die so jeweils einen Zahlenkreis ZK entlang des Umfangs der Drehscheiben 9a, 9b bilden. Der Zahlenkreis ZK umfasst hier jeweils die natürlichen Zahlen 0 bis 9. Bei einer (nicht dargestellten) Variante ist eine Stelle auf dem Zahlenkreis ZK nicht besetzt, d. h. der Zahlenkreis weist dann neben den Zahlen 0 bis 9 mindestens eine Leerstelle auf. Bei den Zahlen handelt es sich um arabische Ziffern, die in der europäischen, arabischen oder indischen Variante sowie mit chinesischen Zahlenzeichen dargestellt werden können. Bei der Darstellung von anderen Zeiteinheiten, wie beispielsweise Wochen, Monaten, Jahren oder Mischformen von diesen können die Zahlenkreise ZK auch Zahlen umfassen, die mehrstellig und größer als 9 sind, wie beispielsweise 10, 26 oder 100.

Im vorliegenden Beispiel sind die Zahlen Z im Reliefdruck auf die, bevorzugt aus Karton, Pappe, Papier erzeugten, Drehscheiben 9a, 9b aufgedruckt, bzw. in das Material der Drehscheiben 9a, 9b eingeprägt, sodass die Zahlen Z zum einen optisch lesbar sind, aber auch von Blinden und sehbehinderten Personen ertastet werden können.

Der Rand 8 der Drehscheiben 9a, 9b ist hier jeweils gezahnt bzw. gewellt, ohne spitze Kanten, d. h. die Zähne sind kurz, flach und rund gestaltet. Im Vergleich zu einer länglichen, erhöhten und eckigen Zahnstruktur weist diese Gestaltung eine höhere Widerstandsfähigkeit auf, beugt Schäden vor, ermöglicht eine leichte und angenehme Bedienung und weist eine längere Lebensdauer auf, womit das gewählte Design ressourcenschonend ist.

In ihrem Zentrum (Mittelpunkt) weisen die im Wesentlichen (bis auf die Zähne am Rand) kreisförmigen Drehscheiben 9a, 9b jeweils ein Loch auf, welches zur Verbindung mit der Trägerscheibe mittels Ösen 7 dient.

Die beiden Drehscheiben 9a, 9b sind jeweils baugleich, lediglich die Anordnung der Zahlen auf diesen sind unterschiedlich. Ein bevorzugter Außendurchmesser (einschließlich der Zähne) beträgt 6,5 cm.

Die kreisförmige Trägerscheibe 4a ist bevorzugt ebenfalls aus Karton, Pappe, Papier gefertigt. Sie weist in einem oberen Bereich in einem kurzen Abstand zu ihrer äußeren Randkante 6 eine Aufhängeöse 5 auf, an der die Drehscheibenanordnung 2a aufgehängt werden kann. In dieser aufgehängten Stellung ist dann die nächstliegende Stelle der Randkante 6 der oberste Punkt der Drehscheibenanordnung 2a. Soweit im Folgenden im Zusammenhang mit der Drehscheibenanordnung 2a die Begriffe "oben" und "unten" verwendet werden, beziehen diese sich auf die so aufgehängte Position der Drehscheibenanordnung 2a.

Im einem unteren Bereich, diagonal gegenüberliegend zur Aufhängeöse 5, weist die Trägerscheibe 4a ein ovales Sichtfenster 10 (mit einer längeren horizontalen Symmetrieachse und einer im Verhältnis dazu kürzeren vertikalen Symmetrieachse) auf. Rechts und links daneben befinden sich jeweils kreisförmige Löcher, deren Durchmesser dem Durchmesser der Löcher im Mittelpunkt der Drehscheiben 9a, 9b entsprechen. Zur Montage brauchen die Drehscheiben 9a, 9b jeweils nur noch so auf die Rückseite 4R der Trägerscheibe 4a aufgelegt werden, dass ihr zentrales Loch eines der beiden Löcher in der Trägerscheibe 4a konzentrisch überdeckt, und es kann dann mit einer einfacheren handelsüblichen, ein- oder mehrteiligen Öse 7, z. B. aus Metall und/oder Kunststoff oder Drehvorrichtung aus Karton, Pappe, Papier, eine Verbindung der jeweiligen Drehscheibe 9a, 9b mit der Trägerscheibe 4a erfolgen. Dabei wird jedes der beiden Löcher rechts und links vom Sichtfenster 10 jeweils mit einer der beiden Drehscheiben 9a, 9b bestückt. Die Orientierung der beiden Drehscheiben 9a, 9b an der Trägerscheibe 4a ist so gewählt, dass die Sichtseite auf die Zahlenkränze der Drehscheiben 9a, 9b an der Rückseite 4R der Trägerscheibe 4a anliegen.

Die Drehscheiben 9a, 9b lassen sich dann an der Rückseite der Trägerscheibe 4a jeweils um die Öse 7, welche die Drehachse A bildet, einzeln und unabhängig von der jeweils anderen Drehscheiben 9a, 9b unbegrenzt mit oder gegen den Uhrzeigersinn um 360° drehen. Indem die Maschine bzw. das Werkzeug zur Klemmung der Ösen 7 passend eingestellt wird, kann dafür gesorgt werden, dass die Klemmung durch die Öse 7 so geeignet gewählt wird, dass sich die Drehscheiben 9a, 9b leicht an der Rückseite 4R der Trägerscheibe 4a drehen lassen, sich die Drehscheiben 9a, 9b aber nicht von selbst verstellen, sondern in ihrer eingestellten Position bleiben.

Die Positionen des Sichtfensters 10 und der Löcher für die Ösen 7 in der Trägerscheibe 4a sind unter Berücksichtigung der Abmessung der Drehscheiben 9a, 9b so gewählt, dass genau jeweils eine der Zahlen Z auf dem Zahlenkreis ZK jeder der beiden Drehscheiben 9a, 9b nebeneinander durch das Sichtfenster 10 hindurch erkennbar sind, sodass sie gemeinsam eine zweistellige Zahl im Sichtfenster 10 bilden. Die Zahlen Z der von der Vorderseite 4V der Trägerscheibe 4a gesehen linken Drehscheibe 9a bilden die Zehnerziffer und die Zahlen Z der anderen, von der Vorderseite 4V der Trägerscheibe 4a gesehen rechten Drehscheibe 9b, bilden die Einerziffer der zweistelligen Zahl. Durch Verdrehen der Drehscheiben 9a, 9b an der Trägerscheibe 4a, lässt sich die Höhe der zweistelligen Zahl zwischen 0 und 99 beliebig einstellen. Wenn der Zahlenkreis ZK auf den Drehscheiben 9a, 9b jeweils eine Leerstelle aufweist, können einstellige Zahlen dargestellt werden, in dem die linke Drehscheibe 9a so eingestellt wird, dass im Sichtfenster 10 die Leerstelle liegt. Andernfalls werden einstellige Zahlen mit einer voranstehenden "0" dargestellt.

Die Lage der beiden Drehscheiben 9a, 9b ist hier so gewählt, dass sich die Drehscheiben 9a, 9b im Bereich des Sichtfensters 10 geringfügig aber gerade so weit überlappen, dass die jeweiligen Zahlen Z auf dem Zahlenkreis ZK der beiden Drehscheiben 9a, 9b auch gut nebeneinander sichtbar sind. Durch den Überlapp wird erreicht, dass die beiden Zahlen Z näher beieinanderstehen, und so noch stärker als eine gemeinsame zweistellige Zahl wirken.

Auf der Vorderseite 4V der Trägerscheibe 4a befindet sich vorzugsweise eine Information I, welche die Bedeutung der mehrstelligen Zahl angibt, wie beispielsweise hier die Erklärung "Tage bis zur Hochzeit". Diese Information ist vorzugsweise auch in einer Blindenschriftdarstellung IB, hier in Braille-Schrift, dargestellt.

Außerdem sind die Positionen der Löcher für die Ösen 7 in der Trägerscheibe 4a so gewählt, dass die Drehscheiben 9a, 9b jeweils an einer Stelle mit ihrem gezahnten bzw. gewellten äußeren Rand 8 ein kurzes Stück über die äußere Randkante 6 der Trägerscheibe 4a hinausragen. Dieser Überstand u beträgt bevorzugt hier ca. 3,5 mm. Auf diese Weise kann eine Benutzerin/ein Benutzer die Drehscheiben 9a, 9b jeweils einfacher Verdrehen. Ein randseitiger Ausschnitt aus der Trägerscheibe 4a ist dann nicht erforderlich.

Sowohl die Herstellung der Trägerscheibe 4a als auch der Drehscheiben 9a, 9b, ist relativ einfach. Sie können einfach und kostengünstig aus einem geeigneten Karton, Pappe, Papier ausgestanzt oder maschinell (z.B. mit einem Laser) ausgeschnitten werden, wobei gleichzeitig sämtliche erforderlichen Löcher für die Ösen 7 und das Sichtfenster 10 in der Trägerscheibe 4a mit eingebracht werden können.

Die beiden Drehscheiben 9a, 9b und/oder die Trägerscheibe 4a können, vorzugsweise beidseitig, veredelt sein, zum Beispiel beschichtet (mit einer Folie, einem Lack oder dergleichen), um einen besseren Schutz gegen Feuchtigkeit, UV-Strahlung und Abnutzung zu erreichen. Insbesondere können Sie auch mit einer Folie oder einem Lack beschichtet sein, um die Oberflächen glatter zu machen, so dass sich die Drehscheiben 9a, 9b leichter an der Trägerscheibe 4a drehen lassen. Dies kann vor oder nach dem Ausstanzen bzw. Ausschneiden der jeweiligen Drehscheibe 9a, 9b oder Trägerscheibe 4a erfolgen.

Sofern die Informationen I (gegebenenfalls einschließlich der Blindenschriftdarstellung IB) auf der Vorderseite 4V sofort bei der Herstellung der Trägerscheibe 4a aufgebracht werden sollen, bietet es sich an, dies in einem Druck- und/oder Prägeverfahren vor oder nach dem Ausstanzen bzw. Ausschneiden Trägerscheibe 4a und vor der Montage der Drehscheibe 9a, 9b durchzuführen. Es ist aber auch möglich, die Information I (gegebenenfalls einschließlich der Blindenschriftdarstellung IB) erst nachträglich auf die Trägerscheibe 4a aufzubringen, indem beispielsweise später, gegebenenfalls auch erst durch die Nutzerin/den Nutzer, ein Informationsträgerblatt 20 auf die Vorderseite 4R der Trägerscheibe 4a aufgebracht, beispielsweise aufgeklebt, wird, was später noch genauer erläutert wird. Dies ermöglicht auch gegebenenfalls eine spätere weitere Nutzung der Drehscheibenanordnung für ein neues Ereignis.

Auf der Rückseite 4R der Trägerscheibe 4a ist der maschinell lesbare Code 3 und je nach Vertriebsweg der Barcode C1 oder C2 aufgebracht, vorzugsweise aufgedruckt, was vorzugsweise bereits bei der Herstellung der Trägerscheibe 4a erfolgt. Der Barcode C1 -Amazon^{®} Standard Identification Number (ASIN) wird individuell pro Produkt von Amazon^{®} vergeben. Hierbei handelt es sich um eine zehnstellige alphanummerische Produktinformationsnummer, in den anhängenden technischen Zeichnungen wurde der Barcode C1 beispielhaft "A11A1AAA11" benannt. Code C1 wird bei der Lagerung und dem Vertrieb des Produktes über Amazon^{®} auf die Rückseite der Trägerscheibe aufgedruckt.

Der Barcode C2 - Global Trade Item Number (GTIN) wird je Produkt von der GS1 Germany GmbH vergeben. Hierbei handelt es sich aktuell um eine nummerische Produktinformationsnummer, in den anhängenden technischen Zeichnungen wurde der Barcode C2 beispielhaft "0123456789" benannt. Code 2 hingegen wird vorzugsweise beim Vertrieb des Produktes über den Einzelhandel auf die Rückseite der Trägerscheibe aufgedruckt. Beide Barcodes sind maschinell, beispielsweise durch einen Barcodescanner auslesbar und enthalten Produktinformationen wie z. B. Größe, Gewicht, Lagerort oder Preis für Kassensysteme vorzugsweise im Einzelhandel.

Die Trägerscheibe 4a weist aber auch einen maschinenlesbaren Code 3, hier in Form eines QR-Codes 3, auf, welchen eine Nutzerin/ein Nutzer in herkömmlicher Weise mit einem mit einer Kamera ausgestatteten Endgerät (zum Beispiel einem Mobilfunkgerät oder Tablet) einlesen kann, und mit welchem er dann zu einer Website oder App kommt, die der Nutzerin/dem Nutzer bei der konkreten Gestaltung und/oder Einstellung der Drehscheibenanordnung dienlich ist, wie dies später noch anhand der Figur 9 erläutert wird. Der endgültige QR-Code wird je Produkt oder je Artikel individuell vergeben. Zur Veranschaulichung wurde in den anhängenden technischen Zeichnungen beispielhaft ein QR-Code dargestellt, welcher beim Einlesen auf die Website www.dpma.de weiterleitet.

In den Figuren 3 und 4 ist ein weiteres Ausführungsbeispiel einer Drehscheibenanordnung 2b dargestellt, wobei Figur 3 wieder eine Ansicht der Vorderseite und Figur 4 eine Ansicht der Rückseite zeigt. Wie die Drehscheibenanordnung 2A gemäß den Figuren 1 und 2 weist auch diese Drehscheibenanordnung 2b eine Trägerscheibe 4b und zwei Drehscheiben 9a, 9b auf. Jedoch weist diese Drehscheibenanordnung 2b anstelle nur eines Sichtfensters im unteren Bereich der Trägerscheibe 4b für jede der beiden Drehscheiben 9a, 9b ein eigenes Sichtfenster 11 auf, welches hier jeweils als kreisförmiges Loch in der Trägerscheibe 4b ausgebildet ist, dessen Durchmesser gerade so groß ist, dass die Zahlen Z auf den Drehscheiben 9a, 9b gut erkennbar sind.

Diese beiden Sichtfenster 11 sind auf einer (bei einer ordnungsgemäß an der Aufhängeöse 5 aufgehängten Drehscheibenanordnung) horizontalen Linie in einem Abstand a von ca. 1,75 cm (zwischen den jeweils nächstliegenden Punkten der Sichtfenster 11) zueinander angeordnet. Dieser Abstand a ist hier gerade so groß, dass die beiden Drehscheiben 9a, 9b sich nicht überlappen, sondern nebeneinander in entsprechender Weise jeweils um eine Öse 7 drehbar an der Rückseite 4R der Trägerscheibe 4b angeordnet sind, wobei je nach Drehstellung jeweils eine der Zahlen Z durch das der jeweiligen Drehscheibe 9a, 9b zugeordnete Sichtfenster 11 sichtbar sind (oder eine eventuell vorhandene Leerstelle hinter dem Sichtfenster liegt).

Ein weiteres Ausführungsbeispiel für eine erfindungsgemäße Drehscheibenanordnung 2c ist in den Figuren 5 und 6 dargestellt wobei auch hier Figur 5 den Blick auf die Vorderseite zeigt und Figur 6 den Blick auf die Rückseite. Wie bei dem Ausführungsbeispiel der Drehscheibenanordnung 2a gemäß den Figuren 1 und 2, weist auch hier die Drehscheibenanordnung 2c im unteren Bereich der Trägerscheibe 4c ein gemeinsames ovales Sichtfenster 12 auf. Dieses ist jedoch in vertikaler Richtung ein wenig länger als das Sichtfenster 10 bei dem Ausführungsbeispiel gemäß den Figuren 1 und 2. Außerdem weist die Drehscheibenanordnung 2c hier eine weitere Drehscheibe 9c, d. h. also insgesamt drei Drehscheiben 9a, 9b, 9c, auf. Diese sind jeweils mit Ösen 7 bzw. Drehachsen A an der Rückseite 4R der Trägerscheibe 4c befestigt, die sich auf einer bogenförmigen Linie befinden, die sich unterhalb des Sichtfensters 12 erstreckt. Die drei Drehscheiben 9a, 9b, 9c sind dabei jeweils so angeordnet, dass sich die beiden (in Figur 5 von links nach rechts betrachtet) außen liegenden Drehscheiben 9a, 9c mit der in der Mitte angeordneten Drehscheiben 9b im Bereich des Sichtfensters 12 so überlappen, dass von den Zahlenkreisen ZK jeder der Drehscheiben 9a, 9b, 9c jeweils genau eine der Zahlen im Sichtfenster 12 liegt dabei alle drei Zahlen der drei Drehscheiben 9a, 9b, 9c in einer (vertikalen) Linie nebeneinander sichtbar sind und so eine 3-stellige Zahl bilden. Dies erweitert die darstellbaren Zahlen im Sichtfenster 12 auf einen Bereich von 0 bis 999. Wie insbesondere in Figur 6 zu sehen ist, liegen dabei die beiden äußeren Drehscheiben 9a, 9c zwischen der mittleren Drehscheibe 9b und der Rückseite 4R der Trägerscheibe 4c.

In den Figuren 7 und 8 ist jeweils, wieder von der Vorderseite und von der Rückseite, ein weiteres Ausführungsbeispiel für eine Drehscheibenanordnung 2c mit drei Drehscheiben 9a, 9b, 9c dargestellt. Ähnlich wie bei dem Ausführungsbeispiel gemäß den Figuren 3 und 4 ist hierbei aber jeder der Drehscheiben 9a, 9b, 9c ein eigenes Sichtfenster 13 zugeordnet, welches hier kreisförmig ausgebildet ist, mit einem Durchmesser, sodass gerade jeweils eine der Zahlen Z der dem Sichtfenster 13 zugeordneten Drehscheibe 9A, 9b, 9c gut durch das Sichtfenster 13 von der Vorderseite der Drehscheibenanordnung 2d sichtbar sind. Die Anordnung der Ösen 7 bzw. Drehachsen A der jeweiligen Drehscheiben 9a, 9b, 9c können die sich jeweils an der gleichen Position wie bei dem Ausführungsbeispiel gemäß den Figuren 5 und 6 befinden, d. h. zum Beispiel wieder auf einer bogenförmigen Linie in einem unteren Bereich der Trägerscheibe 4d. Die Sichtfenster 13 befinden sich jeweils in einem Abstand von diesen Drehachsen A, hier auf einer bogenförmigen Linie zwischen der äußeren Randkante 6 und der bogenförmigen Linie für die Ösen 9 zur Befestigung der Drehscheiben 9a, 9b, 9c. Zwei zueinander benachbarte Sichtfenster 13 sind jeweils wieder in einem Abstand a` von 2,5 cm (zwischen den jeweils nächstliegenden Punkten der Sichtfenster 13) voneinander angeordnet. Bei dieser Variante überlappen sich die äußeren Drehscheiben 9a, 9c jeweils wieder teilweise mit der mittleren Drehscheibe 9b. Auch hier liegen die beiden äußeren Drehscheiben 9a, 9c zwischen der mittleren Drehscheibe 9b und der Rückseite 4R der Trägerscheibe 4d.

Im Übrigen können die Drehscheibenanordnungen 2b, 2c, 2c gemäß den Figuren 3 bis 8 in gleicher Weise aufgebaut sein, wie die Drehscheibenanordnung 2a gemäß den Figuren 1 und 2. So sind insbesondere die Drehscheiben 9a, 9b, 9c so an der jeweiligen Trägerscheibe 4b, 4c, 4d so positioniert, dass sie jeweils an einer Stelle über eine Randkante 6 der jeweiligen Trägerscheibe 4b, 4c, 4d mit einem gewissen Überstand u herausragen, sodass die Benutzerin/der Benutzer sie dort leicht an ihrem gewellten bzw. gezahnten Rand drehen kann. Auch sind hierbei jeweils die zu einem bestimmten Ausführungsbeispiel der Drehscheibenanordnung 2b, 2c, 2d gehörigen Drehscheiben 9c, 9c, 9c jeweils vorzugsweise baugleich, um den Produktionsaufwand zu reduzieren. Auch können die Drehscheiben 9a, 9b, 9c in jedem der Fälle Leerstellen aufweisen.

Ebenso kann das Herstellungsverfahren im Wesentlichen identisch bzw. analog laufen. Ein möglicher Verfahrensablauf zur Herstellung einer erfindungsgemäßen Drehscheibenanordnung 2a, 2b, 2c, 2d, eine spätere mögliche Komplettierung (insbesondere eine Aufbringung einer Information und einer individuellen grafischen Gestaltung der Vorderseite 4V der Trägerscheibe 4a, 4b, 4c, 4d sowie Einstellung bzw. Verwendung der Drehscheibenanordnung 2a, 2b, 2c, 2d durch die Nutzerin/den Nutzer, wird nachfolgend auch anhand des Flussdiagramms in Figur 9 dargestellt. Dabei sind auf der linken Seite die Verfahrensschritte H1, H2, H3, H4 schematisch dargestellt, die beim ursprünglichen Hersteller der Drehscheibenanordnung 2a, 2b, 2c, 2d ablaufen und auf der rechten Seite die Verfahrensschritte N1, N2, N3, die die späteren Nutzerinnen/der spätere Nutzer durchführen kann.

Im Herstellungsverfahren kann in einem Schritt H1 beispielsweise zunächst die Trägerscheibe ausgestanzt oder ausgeschnitten werden.

In einem nachfolgenden Schritt H2 kann diese Trägerscheibe dann bedruckt werden, um beispielsweise die maschinenlesbaren Codes 3, C1, C2 auf der Rückseite der Trägerscheibe aufzubringen. Optional kann hierbei auch die Vorderseite der Trägerscheibe mit einer Information I bedruckt werden, wie dies oben dargestellt ist. Insbesondere ist auch ein Prägen oder Aufdrucken eine Information IB in Blindenschriftdarstellung möglich. Wie später noch erläutert wird, kann prinzipiell die Vorderseite der Trägerscheibe aber auch zu diesem Zeitpunkt noch blank sein.

Außerdem ist in einem solchen Verfahrensschritt bzw. einem Teilschritt des Verfahrensschritts auch eine Veredlung der Trägerscheibe, zum Beispiel in Form einer Aufbringung einer Wasser und/oder Schmutz abweisenden und (gleitfähiger bzw. glatter machenden) Beschichtung auf die Trägerscheibe, möglich.

In einem Schritt H3 können die Drehscheiben produziert werden, wobei dieser Schritt auch mehrere Unterschritte umfassen kann, d. h. zum einen einen Schritt des Ausschneidens bzw. Ausstanzen der Drehscheiben und einen weiteren Schritt des Aufdruckens und/oder Einprägens der Zahlen. Ebenso ist hier ein Veredlungsschritt möglich.

Es ist klar, dass die Verfahrensschritte H1, H2 des Herstellens und Bedruckens der Trägerscheibe und der Verfahren Schritt H3 für die Produktion der Drehscheiben auch in anderer Reihenfolge oder parallel ablaufen können.

Im Rahmen der Verfahrensschritte H1, H2, H3 kann vorzugsweise auch zunächst eine Bedruckung und oder ein Prägen von mehreren sogenannten "Nutzen" für die jeweiligen Trägerscheibe und/oder Drehscheiben auf einem Materialbogen, insbesondere Karton, Pappe Papier, erfolgen. In einem weiteren Schritt werden dann diese Nutzen z.B. durch einen Hochleistungslaser aus dem Materialbogen ausgeschnitten oder durch eine Stanze ausgestanzt. Bei diesem Produktionsschritt werden die einzelnen Bauteile vom Rest des Bogens getrennt. Je nach Produktionsverfahren können die Löcher für die Aufhängeöse und die Ösen für die die Drehachsen sowie die Sichtfenster hier gleich mit ausgeschnitten bzw. ausgestanzt werden.

In einem Verfahrensschritt H4 werden dann die Drehscheiben wie oben beschrieben mithilfe von Ösen 7 an die Trägerscheibe montiert und ein Faden an der Aufhängeöse befestigt werden.

Anschließend können die fertigen Drehscheibenanordnungen eingelagert und/oder in den Vertrieb gehen.

Die Käuferin/der Käufer bzw. die Nutzerin/der Nutzer einer solchen Drehscheibenanordnung, kann dann die Drehscheibenanordnung gemäß dem Bestimmungszweck nutzen aber auch gegebenenfalls zunächst weiter individualisieren bzw. ausgestalten. Diese Individualisierung ist möglich, indem er die Vorderseite der Trägerscheibe selber gestaltet, z. B. bemalt, ausmalt oder vorzugsweise einen entsprechend selbst gestalteten Informationsträger auf die Vorderseite der Trägerscheibe aufbringt, beispielsweise aufgeklebt.

Für beide Aktionen - die Ersteinstellung der Drehscheibenanordnung und die mögliche Gestaltung - kann die Nutzerin/der Nutzer eine Unterstützung von einer Webseite oder App abrufen, wie in dem Flussdiagramm in Figur 9 auf der rechten Seite beispielhaft in einem Schritt N1 symbolisiert ist.

Hierzu kann die Nutzerin/der Nutzer mit der Kamera eines Endgeräts, beispielsweise einem Smartphone oder Tablet, den QR-Code 3 auf der Rückseite der Trägerscheibe in üblicher Weise einlesen (einscannen) und kann so automatisch zu der betreffenden Webseite oder App gelangen. Hier stehen der Nutzerin/dem Nutzer verschiedene Programme zur Verfügung, zum einen ein Zeitdifferenzrechner ZDR und zum anderen ein Druckvorlagenprogramm DVP.

Ruft die Nutzerin/der Nutzer den Zeitdifferenzrechner ZDR auf, so wird ihr/ihm eine geeignete Benutzerschnittstelle angeboten, an der sie/er das Zieldatum, an dem das geplante Ereignis stattfinden soll, und ein beliebiges Startdatum, beispielsweise den aktuellen Tag, eingeben bzw. auswählen kann. Als Ergebnis bekommt sie/er dann die Anzahl der Tage und/oder die Anzahl der Wochen und/oder die Anzahl der Monate (gegebenenfalls auch wahlweise) zwischen Zieldatum und Startdatum ausgegeben. Sie/er kann dann diese Zahl durch entsprechendes Drehen der Drehscheiben im Sichtfenster einstellen (Schritt N3 in Figur 9), wobei sie/er entsprechend die Zeiteinheit wählt, die auch den Angaben in der Information auf der Trägerscheibe entspricht. Ab diesem Tag kann dann die Nutzerin/der Nutzer die Drehscheiben jeden Tag vor- bzw. zurückdrehen, sodass ihr/ihm immer die aktuelle Anzahl der Tage, Wochen oder Monate bis zu oder seit einem Ereignis visualisiert und somit verdeutlicht werden.

Mithilfe des Druckvorlagenprogramms DVP kann die Nutzerin/der Nutzer selber eine Frontgestaltung für die Vorderseite der Trägerscheibe bzw. der Drehscheibenanordnung auswählen und oder mitgestalten. Zum Beispiel werden ihr/ihm verschiedene Designs angeboten, die sie/er auswählen kann. Sie/er kann hier einen beliebigen Text für die Information über die einzustellende Zahl an der Drehscheibenanordnung eingeben oder ein Text auswählen. Die Nutzerin/der Nutzer kann auch die Schriftart und die Farben beliebig auswählen. Ebenso kann sie/er gegebenenfalls auswählen, ob er einen Blindenschriftdrucker benutzt und dann auch die entsprechende Blindenschriftdarstellung auswählen. Anschließend kann sie/er die komplette Druckvorlage herunterladen, um einen Informationsträger 20 in einem vorzugsweise handelsüblichen einfachen Drucker und/oder einem Blindenschriftdrucker entsprechend der Druckvorlage zu bedrucken und dann auf der Vorderseite der Trägerscheibe der erworbenen Drehscheibenanordnung anbringen. Die Datei kann dabei eine übliche druckbare Datei wie eine WORD^{®}-Datei, eine PDF^{®}-Datei, eine JPEG^{®}-Datei etc. sein. Die Datei mit der heruntergeladenen Druckvorlage kann aber auch gegebenenfalls bereits die entsprechenden Steuerbefehle für einen Blindenschriftdrucker enthalten. Eine bevorzugte, z.B. wie zuvor beschrieben realisierbare, Möglichkeit einer Selbstgestaltung (d. h. der Erstellung eines Entwurfs einer gewünschten Gestaltung) der Vorderseite 4V Trägerscheibe 4a, 4b, 4c, 4d bzw. der Drehscheibenanordnung 2a, 2b, 2c, 2d ist als optionaler Schritt N2 in Figur 9 symbolisiert.

Hierzu kann die Nutzerin/der Nutzer ein zum Beispiel im Handel mit erworbenes Informationsträgerblatt 25 nutzen, wie es in Figur 10 in einer Aufsicht und in Figur 11 von einer Seite dargestellt ist. Dieses Informationsträgerblatt 25 umfasst zum Beispiel einen dünnen blattartigen Informationsträger 20, beispielsweise aus Papier und oder Kunststoff, dessen Vorderseite 20V in üblicher Weise bedruckbar ist. Dieser Informationsträger 20 weist vorteilhafter Weise bereits die Abmessungen und die Löcher 21, 22 auf, die zu der Trägerscheibe (also zum Beispiel zu deren Sichtfenster und Löcher für die Ösen) der erworbenen Drehscheibenanordnung passen.

Der Informationsträger 20 ist, wie insbesondere in der seitlichen Ansicht in Figur 11 zu sehen ist, rückseitig mit einer Klebeschicht 23 beschichtet. Auf der Klebeschicht 23 befindet sich wiederum eine Schutzfolie 24, welche beispielsweise auch aus Papier und oder Kunststoff gefertigt sein kann. Die Abmessungen dieser Schutzfolie 24 sind größer als die des Informationsträgers 20 und vorzugsweise entsprechen sie einem gängigen Papierformat, wie es in handelsüblichen einfachen Druckern eingesetzt werden kann. Besonders bevorzugt hat diese Schutzfolie 24 ein DIN A4 Format. Die Nutzerin/der Nutzer kann dann das komplette Informationsträgerblatt 25 vor Ort in einen Drucker einlegen und mithilfe der heruntergeladenen Druckvorlage bedrucken. Anschließend kann sie/er den Informationsträger 20 von der Schutzfolie abziehen und mithilfe der rückseitigen Klebeschicht 23 auf die Vorderseite der Trägerscheibe der erworbenen Drehscheibenanordnung aufkleben.

Der QR-Code 3 enthält vorzugsweise bereits Informationen über den Typ der Drehscheibenanordnung (beispielsweise um welche Variante es sich handelt, d. h. mit welchen Abmessungen und mit wie vielen Drehscheiben, wo die Sichtfenster sitzen, etc.), so dass der Nutzerin/dem Nutzer bereits nur entsprechende Vorlagen für die Gestaltung der Frontseite der Trägerscheibe angeboten werden. Alternativ könnte die Nutzerin/der Nutzer auf der Webseite natürlich auch den passenden Typ auswählen.

Der QR-Code 3 kann auch bereits eine Autorisierung zur Nutzung der Programme enthalten.

Eine hierzu vorgeschriebene Vorgehensweise hat nicht nur den Vorteil, dass die Nutzerin/der Nutzer individuell die Drehscheibenanordnung gestalten kann, sondern auch, dass die Herstellung der Drehscheibenanordnungen effizienter und ressourcensparender ist, da nicht so viele verschiedene Typen von Drehscheibenanordnungen für unterschiedliche Ereignisse produziert, transportiert und gelagert werden müssen.

Weiterhin ermöglicht dieses Verfahren auch, dass die Drehscheibenanordnung nach dem Eintreten des gewünschten Ereignisses für einen anderen Zweck, nämlich ein neues Ereignis wiederverwendet werden kann, in dem einfach ein neuer Informationsträger 20 gestaltet und ausgedruckt wird. Der neue Informationsträger kann prinzipiell einfach auf den alten Informationsträger 20 aufgeklebt werden. Vorzugsweise kann der bereits auf der Trägerscheibe befindliche Informationsträger 20 auch zuvor wieder abgezogen werden, sofern ein hierfür geeignetes lösbares Klebematerial in der Klebeschicht 23 verwendet wird.

Für eine individuelle Gestaltung und insbesondere eine Mehrfachnutzung kann eine Drehscheibenanordnung 2a, 2b, 2c, 2b vorzugsweise auch als Set 1 zusammen mit einer Anzahl (mindestens einem vorzugsweise aber mehreren) von passenden Informationsträgerblättern 25 vertrieben werden. Alternativ kann die Nutzerin/der Nutzer natürlich auch ein Informationsträgerblatt 25 einzeln (z.B. nachträglich) erwerben, um die Drehscheibenanordnung damit zu gestalten.

Ebenso kann die Nutzerin/der Nutzer mit Hilfe des Druckvorlagenprogramms DVP selbstgestaltete Drehscheibenanordnungen über die Website oder App bestellen, sodann wird ein Druckauftrag an eine zentrale Druckerei weitergeleitet und das individuell gestaltete Drehscheibendesign wird hier gedruckt, gestanzt bzw. geschnitten, zusammengebaut und an die Kundin/den Kunden versandt.

Nach der Nutzung der Drehscheibe kann die Nutzerin/der Nutzer die Drehscheibe über den gesamten Lebenszeitraum beliebig oft nutzen, aufbewahren, an Dritte weitergeben oder dem Recyclingkreislauf zugeführt werden.

Sofern die Drehscheibenanordnung wie zuvor beschrieben im Wesentlichen aus Karton, Pappe Papier, erstellt wird, ist ein Recycling problemlos möglich. Insbesondere ist es für die Nutzerin/den Nutzer auch einfach, die Drehscheiben und die Trägerscheibe von den Ösen zu trennen und diese getrennt zu entsorgen und oder einem Recycling zuzuführen.

Die vorliegende Erfindung bietet also insgesamt eine einfache technische Vorrichtung, die dazu dient, mittels einer oder mehrerer mechanisch drehbareren Zahlenscheiben den verbleibenden oder vergangenen Zeitraum bis oder seit einem bestimmten und terminierbaren Ereignis zu visualisieren. Aufgrund der simplen Bedienung ist die fertig gestellte Drehscheibenanordnung auch von Kleinkindern, Kindern sowie Menschen mit körperlichen und geistigen Einschränkungen nutzbar.

Darüber hinaus bietet die Erfindung eine neue, einfache, praktische und beliebig oft wiederholbare Lösung zum Ermitteln des verbleibenden Zeitraums. Durch die speziell entworfene und programmierte Internetseite oder App wird das technische Problem der Zeitermittlung gelöst und das aufwändige und fehleranfällige Ermitteln von zwei Daten und des dazwischen liegenden Zeitraums durch das menschliche Gehirn ersetzt. Durch die erfindungsgemäße Kombination von individuellen QR-Codes aus dem technischen Bereich der optischen Kommunikationstechnologie und der speziell entwickelten und programmierten Internetseite oder App ergeben sich eine Reihe von technischen Vorteilen. Die Endnutzerin/der Endnutzer der Drehscheibenvorrichtung muss keine zwei Daten ermitteln, noch diese in den Zeitdifferenzrechner manuell einsetzen. Diese Daten werden automatisch durch die Schnittstelle zwischen QR-Codes und App ermittelt, automatisch in den Zeitdifferenzrechner eingegeben und der verbleibende Zeitraum wird tagesaktuell errechnet und ausgegeben.

Die Drehscheibenanordnung stellt somit ein neues soziales sowie medizinisches Hilfsmittel dar. Durch die Aufbringung der Brailleschrift auf die Drehscheibe ist die Drehscheibenanordnung auch von Blinden und sehbehinderten Menschen lesbar, nutzbar und einstellbar. Durch die Aufbringung von Brailleschrift können Blinde und sehbehinderte Menschen, die auf der Drehscheibenanordnung dargestellten Informationen durch ihr Sinnesorgan Haut aufnehmen und die Informationen somit kognitiv verarbeiten und nutzen. Die Drehscheibenanordnung findet darüber hinaus ein breites medizinischen und sozialen Anwendungsbereich.

Die vorliegende Erfindung ist ein soziales sowie medizinisches Hilfsmittel zur Prävention, Therapie, Behandlung und Motivation von pflegebedürftigen, behinderten, Suchtkranken und gesundheitlich geschädigten Menschen. Bei der Therapie kann es sich hierbei um heilende Behandlungsverfahren, präventive Maßnahmen, Maßnahmen zur Symptomlinderung sowie Heilung von Krankheiten, Verletzungen und Behandlungen handeln.

Der präventive, therapeutische und motivierende Nutzen der erfindungsgemäßen Drehscheibenanordnung und dessen Einstellungsverfahren ergibt sich aus der Visualisierung eines Zeitraums bis zu einem bestimmten oder seit einem zeitlich bestimmbaren Zeitpunkt, wodurch beispielsweise Menschen die an Suchterkrankungen, Alzheimer, Demenz, Rechenschwäche oder Amnesie leiden ein besseres Zeitgefühl vermittelt wird.

Für Menschen mit einem eingeschränkten Erinnerungsvermögen wird durch das erfindungsgemäße soziale bzw. medizinische Hilfsmittel der verbleibende Zeitraum, bis zu einem zeitlich bestimmbaren Zeitpunkt wie beispielsweise "Tage bis zu meinem Arzttermin" visualisiert und vermittelt den Nutzerinnen/dem Nutzer somit ein besseres Zeitgefühl.

Durch die vorliegende Erfindung entsteht für die Nutzerin/den Nutzer nicht nur ein medizinischer Vorteil, sondern diese werden auch besser in das gesellschaftliche und soziale Leben integriert bzw. reintegriert. So können beispielsweise an Demenz oder Alzheimer erkrankte Menschen durch die Nutzung der Drehscheibenvorrichtung besser an geschäftliche, gesellschaftliche und soziale Ereignisse erinnert werden. Somit trägt dieses Hilfsmittel wesentlich zu einer positiven Verbesserung des psychischen Wohlbefindens der Nutzerinnen/der Nutzer bei.

Der präventive, therapeutische und motivierende Nutzen der Drehscheibenvorrichtung dieses neuen medizinischen sowie sozialen Hilfsmittels sticht insbesondere bei der Therapie und Behandlung von Suchtkranken Menschen hervor. Bei der Therapie und Behandlung von Suchtkrankheiten spielt insbesondere der Zeitraum, der seit einem zeitlich bestimmbaren Zeitpunkt vergangen ist, eine wesentliche Rolle. Dies wird durch die folgenden Anwendungsbereiche beispielhaft dargestellt "Tage ohne Alkohol", "Tage ohne Zigarette", "Tage ohne Drogen", "Tage ohne Zucker", "Tage auf Diät", "Tage ohne Gewichtszunahme" oder "Tage ohne Gewichtsabnahme".

Neben den Befestigungsmöglichkeiten der Drehscheibenvorrichtungen 2a, 2b, 2c, 2d durch die Aufhängung 5 an vertikal ausgerichteten Gegenständen, wie beispielsweise Wänden, Kühlschränken oder Tafeln, können die Drehscheibenvorrichtungen 2a, 2b, 2c, 2d durch den erfindungsgemäßen ein- und ausklappbare, feststellbare, um 360 Grad drehbare sowie rückbaubare Standvorrichtung 26 ebenso auf horizontal ausgereichten Flächen wie beispielsweise Tische, Fensterbänke oder Möbeln standfest aufgestellt werden. Darüber hinaus entstehen durch die ein- und ausklappbare, feststellbare, um 360 Grad drehbare sowie rückbaubare Standvorrichtung 26 keine Einschränkungen bei der Nutzung der Drehscheibenvorrichtungen 2a, 2b, 2c, 2d, wie beispielsweise überstehende Kanten oder hinderliche Bauteile. Ebenso müssen die Nutzerinnen/der Nutzer nach Erhalt der Drehscheibenvorrichtung 2a, 2b, 2c, 2d keine Bauteile zusammensetzen, da diese bereits fest miteinander verbunden sind. Hierdurch ergeben sich die Vorteile, dass keine Bestandteile der Drehscheibenanordnungen 2a, 2b, 2c, 2d während der Lagerung, dem Verkauf oder der Nutzung ohne Anwendung von grober Gewalt verlorengehen können. Ebenso benötigen die Drehscheibenanordnungen 2a, 2b, 2c, 2d hierdurch nicht zwingend eine Produktverpackung zur Lagerung, zum Verkauf und zum Versand, da keine losen Bauteile der Drehscheibenanordnungen 2a, 2b, 2c, 2d verloren gehen können. Gemäß den Figuren 13, 14, 15 und 16 können die Drehscheibenanordnungen 2a, 2b, 2c, 2d neben den Trägerscheiben 4a, 4b, 4c, 4d auch eine zweite rückseitig angebrachte Trägerscheibe 4e mit integrierter Standvorrichtung 26 beinhalten. Die zweite rückseitige Trägerscheibe 4e ist jeweils mit den Ösen 7 und 32, an den Drehachsen A und A1 sowie der Aufhängung fest mit der jeweiligen Trägerscheibe 4a, 4b, 4c, 4d verbunden. Neben dem Verbund mit Ösen 7 und 32 können die Trägerscheiben 4a, 4b, 4c, 4d mit der rückseitigen Trägerscheibe 4e vorzugsweise an den äußeren Randbereichen fest miteinander verpresst oder verklebt sein. Trotz dieser Maßnahmen lassen sich die Drehscheiben 9a, 9b, 9c unabhängig hiervon weiterhin uneingeschränkt um 360 Grad mit oder gegen den Uhrzeigersinn an den Drehachsen A über Ösen 7 drehen. Die erfindungsgemäße Standvorrichtung 26 ist in die rückseitige Trägerscheibe integriert und dadurch gekennzeichnet, dass diese über eine Drehachse A1 und mit einer Öse 32 mit der jeweiligen Trägerscheibe 4a, 4b, 4c, 4d fest, aber dennoch drehbar verbunden ist. Die Grifflöcher 28 werden im Herstellungsverfahren unter Verfahrensschritt H1 herausgestanzt bzw. herausgeschnitten. Ebenso wurde die Standvorrichtung 26 im Herstellungsverfahren unter Verfahrensschritt H1 perforiert. Die Perforationslinien 27 sind dadurch gekennzeichnet, dass diese die zwei Bauteile rückseitige Trägerscheibe 4e und Standvorrichtung 26 größtenteils entlang der Perforationslinie 27 voneinander trennt und entlang der Perforationslinie 27 Sollrisspunkte hinterlässt, die die Bauteile auch nachdem ausschneiden bzw. Stanzen fest miteinander verbinden. Um die Standvorrichtung 26 ausklappen und nutzen zu können müssen die Sollrisspunkte entlang der Perforationslinien 27 vorzugsweise durch mechanische Bewegung durchtrennt werden. Somit ist die Standvorrichtung 26 durch Perforationslinien 27 fast vollständig von der rückseitigen Trägerscheibe 4e getrennt worden, aber nach wie vor durch Sollrisspunkte entlang der Perforationslinien 27 fest mit dieser verbunden. Die Perforationslinien 27 ermöglichen das einfache Heraustrennen der Standvorrichtung 26 aus der rückseitigen Trägerscheibe 4e an den Perforationslinien 27. Dies wird unterstützt durch die integrierten Grifflöcher 28. Hier kann die Nutzerin/der Nutzer beispielsweise mit einem Finger eingreifen und mit mechanischem Druck eines Fingers die Sollrisspunkte entlang Perforationslinien 27 zum Reißen bringen. Hierdurch lässt sich die Standvorrichtung 26 von der rückseitigen Trägerscheibe 4e trennen. Durch die Drehachse A1 und Öse 32 mit der die Standvorrichtung 26 an der jeweiligen Trägerscheibe 4a, 4b, 4c, 4d befestigt ist lässt dich die Standvorrichtung 26 sodann beliebig oft um 360 Grad mit oder gegen den Uhrzeigersinn drehen. Nachdem Heraustrennen der Ständervorrichtung 26 aus der rückseitigen Trägerscheibe 4e muss die Standvorrichtung 26 um 180 Grad mit oder gegen den Uhrzeigersinn um die Drehachse A1 und die Öse 32 gedreht werden. Anschließend sind er linke und rechte Flügel 30 der Standvorrichtung 26 an den Sollknickstellen 29 im 90 Grad Winkel von der Drehscheibe weg zu knicken. Hierbei trennt sich die Feststellvorrichtung 31 entlang der Perforationslinien 27 von dem linken und rechten Flügel 30, hierdurch entsteht jeweils eine Ausnehmung am linken und rechten Flügel 30. Nun ist die Feststellvorrichtung 31 an der Sollknickstelle 29 im 90 Grad Winkel von der Drehscheibe weg zu knicken. Hierbei verkeilt sich wie in Figur 16 dargestellt die Feststellvorrichtung 31 in die jeweilige Ausnehmung des linken und rechten Flügels 30. Dies hat zum Vorteil, dass die nun ausgeklappte und festgestellte Standvorrichtung 26 in Ihrer Position verharrt und der gesamten Drehscheibenanordnung 2a, 2b, 2c, 2d einen festen und sicheren Stand bei der Aufstellung dieser auf einem horizontal ausgerichteten Flächen und Gegenständen, wie beispielsweise einem Schreibtisch oder Fensterbank ermöglicht. Die Standvorrichtung 26 ist hierbei so konstruiert, sodass diese beliebig oft ein und ausklappbar ist und nur unter Anwendung von grober Gewalt beschädigt oder zerstört werden kann. Sollte die Nutzerin/der Nutzer die Standvorrichtung 26 nicht mehr benötigen, kann diese/dieser die Standvorrichtung 26 wieder in die Ausgangsstellung zurückbringen. Hierzu ist die Feststellvorrichtung 31 einzuklappen, der linke und der rechte Flügel 30 anzulegen und die Standvorrichtung 26 um 180 Grad mit oder gegen den Uhrzeigersinn nach oben, in die Ausgangsposition zu drehen. Die Standvorrichtung 26 lagert nun in der Ausgangsposition und schließt bündig mit der Perforationslinie 27 sowie der rückseitigen Trägerscheibe 4e ab. Somit kann die Drehscheibenanordnung 2a, 2b, 2c, 2d auch nach Nutzung der Standvorrichtung 26, nun mit eingeklappter Standvorrichtung 26 flach einer horizontalen Ebene abgelegt werden oder an einer vertikalen Fläche mittels der Aufhängung 5 aufgehangen bzw. befestigt werden.

Die Drehscheibe benötigt zum Betrieb keine Betriebsstoffe wie Strom oder Wasser und sind direkt nach Erhalt einsatz- bzw. betriebsbereit. Ebenso werden zum Betrieb weder Schreibwaren, Kreide, Stempel, Scheren benötigt, noch muss eine Fläche mit einem dritten Gegenstand freigerubbelt werden. Daher werden durch den Betrieb der Drehscheibe weder Betriebs- noch Hilfsstoffe verbraucht und keine CO2-Emissionen freigesetzt werden. Somit ist der Betrieb der Drehscheibe CO2-frei bzw. CO2- neutral. Darüber hinaus ist die Drehscheibe beliebig oft und nicht nur einmal oder für einen bestimmten Zeitraum nutzbar. Da Endnutzerinnen/Endnutzer die Erfindung über den gesamten Lebenszeitraum beliebig oft nutzen können, werden somit Ressourcen in der Herstellung, Lagerung und im Versand eingespart.

Es wird abschließend noch einmal darauf hingewiesen, dass es sich bei den vorhergehend detailliert beschriebenen Vorrichtungen lediglich um Ausführungsbeispiele handelt, welche von der Fachfrau/von dem Fachmann in verschiedenster Weise modifiziert werden können, ohne den Bereich der Erfindung zu verlassen. Insbesondere können die Trägerscheibe und oder die Drehscheiben in nahezu beliebiger Weise ausgestaltet und zueinander angeordnet sein. Auch die Lage der Sichtfenster ist weitgehend beliebig. Es ist auch möglich, mehr als drei Drehscheiben zu nutzen, um so beliebige vierstellige Zahlen darstellen zu können. Insoweit sind die Ausführungsbeispiele gemäß den Figuren nur als mögliche bevorzugte Varianten anzusehen. Auch ist es möglich, die Zahlen auf den Drehscheiben nicht im Reliefdruck aufzubringen, sondern einen normalen Druck vorzusehen und beispielsweise, sofern eine Lesbarkeit durch Blinde und sehbehinderte Personen gewünscht ist, zusätzlich jeweils entsprechende Punkte einer Braille-Schrift einzuprägen. Weiterhin schließt die Verwendung der unbestimmten Artikel "ein" bzw. "eine" nicht aus, dass die betreffenden Merkmale auch mehrfach vorhanden sein können. Ebenso schließt der Begriffe "Einheit" nicht aus, dass diese auch mehrere Untereinheiten umfasst.

### Bezugszeichenliste

- 1: Set
- 2a, 2b, 2c, 2d: Drehscheibenanordnung
- 3: Code
- 4a, 4b, 4c, 4d: Trägerscheibe
- 4e: rückseitige Trägerscheibe
- 4V: Vorderseite
- 4R: Rückseite
- 5: Aufhängung
- 6: Randkante
- 7: Öse
- 8: Rand
- 9a, 9b, 9c: Drehscheibe
- 10: Sichtfenster
- 11: Sichtfenster
- 12: Sichtfenster
- 13: Sichtfenster
- 20: Informationsträger
- 20V: Vorderseite
- 21,22: Löcher
- 23: Klebeschicht
- 24: Schutzfolie
- 25: Informationsträgerblatt
- 26: Standvorrichtung
- 27: Perforationslinien
- 28: Griffloch
- 29: Sollknickstelle
- 30: Flügel
- 31: Feststellvorrichtung
- 32: Öse

- A: Drehachse
- A1: Drehachse
- a, a': Abstand

- u: Abstand
- C1: Barcode - Amazon^{®} Standard Identification Number (ASIN)
- C2: Barcode - Global Trade Item Number (GTIN)
- DVP: Druckvorlagenprogramm
- I: Information
- IB: Information in Blindenschrift
- H1, H2, H3: (Verfahrens-)Schritt
- N1, N2, N3: (Verfahrens-)Schritt
- Z: Zahl
- ZDR: Zeitdifferenzrechner
- ZK: Zahlenkreis

## Patentansprüche

1. Drehscheibenanordnung (2a, 2b, 2c, 2d) mit
- einer Trägerscheibe (4a, 4b, 4c, 4d) mit einer Rückseite (4R) und einer Vorderseite (4V) und mindestens einem Sichtfenster (10, 11, 12, 13)
und mit
- mehreren jeweils an der Rückseite (4R) der Trägerscheibe (4a, 4b, 4c, 4d) angeordneten Drehscheiben (9a, 9b, 9c), welche jeweils entlang zumindest eines Teils ihres Umfangs eine Anzahl von Zahlen (Z) tragen,
wobei die Drehscheiben (9a, 9b, 9c) jeweils um eine senkrecht zur Trägerscheibe (4a, 4b, 4c, 4d) stehende Drehachse (A) derart relativ zur Trägerscheibe (4) drehbar an der Trägerscheibe (4a, 4b, 4c, 4d) befestigt und die Trägerscheibe (4) und die Drehscheiben (9a, 9b, 9c) derart ausgebildet sind, dass von den Drehscheiben (9a, 9b, 9c) jeweils je nach Drehstellung der Drehscheiben (9a, 9b, 9c) eine der darauf angeordneten Zahlen (Z) von der Vorderseite (4V) der Trägerscheibe (4) durch ein Sichtfenster (10, 11, 12, 13) der Trägerscheibe (4a, 4b, 4c, 4d) hindurch sichtbar ist, wobei Zahlen (Z) von verschiedenen der Drehscheiben (9a, 9b, 9c) nebeneinander in einem gemeinsamen Sichtfenster (10, 12) sichtbar sind, so dass sie gemeinsam eine Gesamtzahl ergeben,
und mit einem, vorzugsweise maschinenlesbaren, Code (3), besonders bevorzugt einem QR-Code (3), der mit einer eigens hierfür programmierten Internetseite oder App verknüpft ist, welche
- einen Zeitdifferenzrechner (ZDR), vorzugsweise einen Datumsrechner,
und/oder
- ein Programm (DVP) zur Auswahl und/oder Gestaltung und zum Herunterladen einer Druckvorlage für einen Informationsträger (20) für die Trägerscheibe (4a, 4b, 4c, 4d) umfasst.

2. Drehscheibenanordnung nach Anspruch 1, wobei der Code (3) an der Drehscheibenanordnung (2a, 2b, 2c, 2d), vorzugsweise auf der Trägerscheibe (4a, 4b, 4c, 4d), besonders bevorzugt deren Rückseite (4R), angeordnet ist, bevorzugt aufgedruckt oder aufgeklebt ist.

3. Drehscheibenanordnung nach Anspruch 1 oder 2,
wobei die Drehachsen (A) der verschiedenen Drehscheiben (9a, 9b, 9c) jeweils parallel nebeneinander in einer Ebene der Trägerscheibe (4) gegeneinander versetzt angeordnet sind
und/oder
wobei die Drehscheibenanordnung zumindest drei Drehscheiben (9a, 9b, 9c) umfasst, so dass vorzugsweise deren Zahlen eine gemeinsame, zumindest dreistellige Gesamtzahl in Abhängigkeit von der Drehstellung der Drehscheiben (9a, 9b, 9c) ergeben.

4. Drehscheibenanordnung, vorzugsweise nach einem der vorstehenden Ansprüche, mit
- einer Trägerscheibe (4a, 4b, 4c, 4d) mit einer Rückseite (4R) und einer Vorderseite (4V) und mindestens einem Sichtfenster (10, 11, 12, 13)
und mit
- mehreren jeweils an der Rückseite (4R) der Trägerscheibe (4a, 4b, 4c, 4d) angeordneten Drehscheiben (9a, 9b, 9c), welche jeweils entlang zumindest eines Teils ihres Umfangs eine Anzahl von Zahlen (Z) tragen,
wobei die Drehscheiben (9a, 9b, 9c) jeweils um eine senkrecht zur Trägerscheibe (4a, 4b, 4c, 4d) stehende Drehachse (A) derart relativ zur Trägerscheibe (4a, 4b, 4c, 4d) drehbar an der Trägerscheibe befestigt und die Trägerscheibe (4a, 4b, 4c, 4d) und die Drehscheiben (9a, 9b, 9c) derart ausgebildet sind, dass
von den Drehscheiben (9a, 9b, 9c) jeweils je nach Drehstellung der Drehscheiben (9a, 9b, 9c) eine der darauf angeordneten Zahlen von der Vorderseite (4V) der Trägerscheibe (4) durch ein Sichtfenster (10, 11, 12, 13) der Trägerscheibe (4a, 4b, 4c, 4d) hindurch sichtbar ist, wobei Zahlen (Z) von verschiedenen der Drehscheiben (9a, 9b, 9c) nebeneinander in einem gemeinsamen Sichtfenster (10, 12) sichtbar sind, so dass sie gemeinsam eine Gesamtzahl ergeben,
wobei die Zahlen (Z) und/oder eine an der Trägerscheibe befindliche Information (I), welche eine Bedeutung der Gesamtzahl angibt und per Sprachausgabe und Blindenschrift kommuniziert werden kann und/oder ein mit einer Internetseite oder App verknüpfter Code eine Blindenschriftdarstellung umfassen.

5. Drehscheibenanordnung nach einem der vorstehenden Ansprüche,
wobei sich zumindest ein Teil der Drehscheiben (9a, 9b, 9c) zum Teil überlappen, und/oder wobei zumindest ein Teil der Drehscheiben (9a, 9b, 9c) über einen äußeren Rand (6) der Trägerscheibe (4a, 4b, 4c, 4d) herausragt und/oder wobei zumindest ein Teil der Drehscheiben (9a, 9b, 9c) einen gezahnten oder gewellten Rand (8) aufweisen.

6. Drehscheibenanordnung nach einem der vorstehenden Ansprüche, wobei ein Abstand (a) zwischen zwei benachbarten Sichtfenstern (11, 13) maximal 5 cm, bevorzugt maximal 3 cm, besonders bevorzugt maximal 1 cm, beträgt.

7. Drehscheibenanordnung nach einem der vorstehenden Ansprüche, wobei die Trägerscheibe und/oder die Drehscheiben im Wesentlichen aus einem Material gefertigt sind, welches ein maximales Flächengewicht von 800 g/m² und/oder ein minimales Flächengewicht von 200 g/m² aufweist.

8. Drehscheibenanordnung nach einem der vorstehenden Ansprüche, wobei
- die Trägerscheibe (4a, 4b, 4c, 4d) und/oder zumindest ein Teil der Drehscheiben (9a, 9b, 9c) im Wesentlichen aus einem Papiermaterial gefertigt sind
und/oder
- die zumindest ein Teil der Drehscheiben (9a, 9b, 9c) mittels jeweils einer Öse (7) drehbar an der Trägerscheibe (4a, 4b, 4c, 4d) befestigt sind
und /oder
- die Trägerscheibe (4a, 4b, 4c, 4d) eine Aufhängung (5) aufweist, bevorzugt eine Aufhängeöse (5).

9. Drehscheibenanordnung nach einem der vorstehenden Ansprüche, wobei den Drehscheibenanordnungen (4a, 4b, 4c, 4d) mit jeweils einer zweite Trägerscheibe (4e) die mit
- einer Standvorrichtung (26) ausgestattet ist, der beliebig oft ein- und ausklappbar, feststellbar und über eine Drehachse (A1) und über eine Öse (32) um 360 Grad drehbar ist,
- Kleber und/oder Ösen (7 und 32) über eine Drehachse (A und A1) mit der vorderen Trägerscheibe verbunden ist,
- drei Grifflöchern/Aufmachstellen (28) an der Standvorrichtung (26),
- zwei Sollknickstellen (29) zum ein- und ausklappen der zwei Flügel (30) der Standvorrichtung (26),
- zwei Sollknickstellen (29) zum ein- und ausklappen der zwei Flüge (30) der Standvorrichtung (26),
- einer Sollknickstelle (29) an der Feststellvorrichtung (31),
- einer Drehachse (A) an der die Standvorrichtung (26) mit einer Öse (7) mit der vorderen Trägerscheibe (4a, 4b, 4c, 4d) verbunden ist,
- Perforationslinie (27) für den festen Sitz der Standvorrichtung (26) in der rückseitigen Trägerscheibe (4e) bei Lagerung und Versand der Drehscheibenanordnung sowie Nichtbenutzung der Standvorrichtung (26) durch die Nutzerin/den Nutzer,
- Perforationslinie (27) zum einfachen herauslösen der Spannvorrichtung (26) sowie der Feststellvorrichtung (31) aus der rückseitigen Trägerscheibe (4e),
- verformbare Feststellvorrichtung (31) durch auf dieser aufgebrachten Sollknickstelle (29) zur festen Justierung der zwei Flügel (30), durch Verkeilung der Feststellvorrichtung (31) mit den zwei Flügeln (30).

10. Set umfassend eine Drehscheibenanordnung nach einem der vorstehenden Ansprüche und eine Anzahl von auf einer Rückseite mit einer Klebeschicht (23) versehenen und auf einer Vorderseite (20V) bedruckbaren Informationsträgerblättern (20).

11. Verfahren zur Einstellung einer Drehscheibenanordnung (2a, 2b, 2c, 2d), insbesondere nach einem der vorstehenden Ansprüche 1 bis 9, mit folgenden Schritten:
- Aufrufen (N1) einer Internetseite oder App und Nutzung eines dort angebotenen Zeitdifferenzrechners, vorzugsweise Datumsrechners, zur Ermittlung einer für einen gewünschten Zeitabschnitt charakteristischen Anzahl von Zeiteinheiten
- Drehung (N3) der Drehscheiben (9a, 9b, 9c) jeweils in eine Drehstellung, so dass die durch das Sichtfenster (10, 12) sichtbaren, benachbarten Zahlen (Z) der verschiedenen Drehscheiben (9a, 9b, 9c) eine Gesamtzahl ergeben, die die ermittelte Anzahl von Zeiteinheiten repräsentiert,
wobei das Aufrufen der Internetseite oder der App bevorzugt unter Nutzung eines mit diesen verknüpften Codes (3) der Drehscheibenanordnung (2a, 2b, 2c, 2d), besonders bevorzugt durch Einlesen eines auf der Drehscheibenanordnung (2a, 2b, 2c, 2d) angeordneten maschinenlesbaren Codes (3), vorzugsweise QR-Codes (3), erfolgt.

12. Verfahren zur Herstellung einer Drehscheibenanordnung (2a, 2b, 2c, 2d) nach einem der vorstehenden Ansprüche, insbesondere nach einem der vorstehenden Ansprüche 1 bis 9, mit folgenden Verfahrensschritten:
- Bereitstellung einer Trägerscheibe (4a, 4b, 4c, 4d) mit einer Rückseite (4R) und einer Vorderseite (4V) und mit mindestens einem Sichtfenster (10, 11, 12, 13),
- Bereitstellung mehrerer Drehscheiben (9a, 9b, 9c), welche jeweils entlang zumindest eines Teils ihres Umfangs eine Anzahl von Zahlen (Z), vorzugsweise umfassend eine Blindenschriftdarstellung, tragen,
- Montage der Drehscheiben (9a, 9b, 9c) an der Rückseite (4R) der Trägerscheibe (4a, 4b, 4c, 4d), vorzugsweise mittels Ösen (7), so dass die Drehscheiben (9a, 9b, 9c) jeweils um eine senkrecht zur Trägerscheibe (4a, 4b, 4c, 4d) stehende Drehachse (A) relativ zur Trägerscheibe (4a, 4b, 4c, 4d) drehbar an der Trägerscheibe (4a, 4b, 4c, 4d) befestigt sind und dabei die Drehachsen (A) der verschiedenen Drehscheiben (9a, 9b, 9c) jeweils derart angeordnet sind und die Zahlen (Z) jeweils derart an den Drehscheiben (9a, 9b, 9c) angeordnet sind, dass von den Drehscheiben (9a, 9b, 9c) jeweils zumindest eine der darauf angeordneten Zahlen (Z) von der Vorderseite (4R) der Trägerscheibe (4a, 4b, 4c, 4d) durch ein Sichtfenster (10, 11, 12, 13) der Trägerscheibe (4a, 4b, 4c, 4d) hindurch sichtbar ist, wobei je nach Drehstellung der Drehscheiben (9a, 9b, 9c) Zahlen (z) verschiedener der Drehscheiben (9a, 9b, 9c) nebeneinander in einem gemeinsamen Sichtfenster (10, 12) sichtbar sind, so dass sie gemeinsam eine Gesamtzahl ergeben
- optional Anbringen, vorzugsweise Aufkleben, eines Informationsträgers (20) auf der Vorderseite der Trägerscheibe (4a, 4b, 4c, 4d).

13. Verfahren zur Herstellung einer Drehscheibenanordnung (2a, 2b, 2c, 2d) nach Anspruch 12 mit folgenden weiteren Verfahrensschritten:
- Aufrufen einer Internetseite oder App und Nutzung eines dort angebotenen Druckvorlagenprogramms (DVP) zur Auswahl und/oder zum Erstellen einer Gestaltung einer Vorderseite (4V) der Trägerscheibe (4a, 4b, 4c, 4d) der Drehscheibenanordnung (2a, 2b, 2c, 2d),
- Bedrucken eines Informationsträgers (20) entsprechend der Gestaltung der Vorderseite (4V) der Trägerscheibe (4a, 4b, 4c, 4d), vorzugsweise durch Nutzung, insbesondere Herunterladen, einer Druckvorlage mit der entsprechenden Gestaltung und Bedrucken eines Informationsträgers (20) entsprechend der Druckvorlage,
- Anbringen, vorzugsweise Aufkleben, des bedruckten Informationsträgers (20) auf der Trägerscheibe (4a, 4b, 4c, 4d).

14. Verwendung einer Drehscheibenanordnung (2a, 2b, 2c, 2d), insbesondere nach einem der vorstehenden Ansprüche 1 bis 9, zur Einstellung einer vorzugsweise mehrstelligen Gesamtzahl (Z), welche einer aktuellen Anzahl von Zeiteinheiten, insbesondere Tagen, bis zu einem bestimmten Zeitpunkt oder Anzahl von Zeiteinheiten, insbesondere Tage, seit einem bestimmten Ereignis entspricht.

15. Drehscheibenanordnung (2a, 2b, 2c, 2d) sowie Einstellung der Drehscheibenanordnung nach vorstehenden Ansprüchen,
zur Verwendung als soziales sowie medizinisches Hilfsmittel für Blinde und sehbehinderte Menschen, zum Ausgleich der ausgefallenen oder beeinträchtigten Körperfunktion des Sehen, durch Aufbringung durch tastbare Brailleschrift auf den jeweiligen Trägerscheiben (4a, 4b, 4c, 4d), den jeweiligen Drehscheiben (9a, 9b, 9c) sowie des mit Braille gekennzeichneten und/oder der in Brailleschrift ausgeschriebenen Codes (3) zur Nutzung, Integration sowie Eingliederung von Blinden sowie sehbehinderten Menschen in das alltägliche und soziale Leben
und/oder
zur Verwendung als soziales sowie medizinisches Hilfsmittel zur Prävention, Therapie und Behandlung von pflegebedürftigen, behinderten und gesundheitlich geschädigten Menschen wie Suchtkranken Menschen, bei denen eine psychische, physische oder soziale Abhängigkeit besteht wie beispielweise Alkoholabhängigkeit, Drogenabhängigkeit, Tabak- und Nikotinabhängigkeit, Spielsucht, Medienabhängigkeit, Kaufsucht, Magersucht, Medikamentensucht und Glücksspielsucht, zur Anwendung bei Verhaltenstherapien bei Krankheitsbildern wie beispielsweise Depressionen, Angststörungen, Zwangserkrankungen, Schmerzzustände, Essstörungen, Gemütsleiden und psychosomatischen Leiden und zur Anwendung bei Menschen mit Gehirnschäden, wie beispielsweise Amnesie, Schädel-Hirn-Trauma, Störung des Gedächtnisses, Wachkoma, Rechenschwäche, Demenz oder Alzheimer.
